# EUROPÄISCHE PATENTSCHRIFT

(11) **EP 1 222 133 B1**
(45) Veröffentlichungstag und Bekanntmachung des Hinweises auf die Patenterteilung: **28.12.2005**
(21) Anmeldenummer: 00965706.5
(22) Anmeldetag: 13.10.2000
(51) Int. Cl.: B65H 54/28, B65H 54/38

(54) **VERFAHREN UND VORRICHTUNG ZUM AUFWICKELN EINES FADENS AUF EINE SPULE**
METHOD AND DEVICE FOR WINDING A THREAD ONTO A BOBBIN
PROCEDE ET DISPOSITIF POUR ENROULER UN FIL SUR UNE BOBINE

(30) Priorität: 19.10.1999 DE 19950285; 24.12.1999 CH 237699
(43) Veröffentlichungstag der Anmeldung: 17.07.2002
(73) Patentinhaber: MASCHINENFABRIK RIETER AG, CH-8406 Winterthur (CH)
(72) Erfinder: KLEE, Werner, 8405 Winterthur (CH); SYNDIKUS, Heike, 03172 Guben (DE)
(86) Internationale Anmeldenummer: PCT/CH2000/000552
(87) Internationale Veröffentlichungsnummer: WO 2001/028907

(56) Entgegenhaltungen:
- EP-A- 0 401 781
- EP-A- 0 453 622
- EP-A- 0 838 422
- WO-A-92/08664
- WO-A-99/05055
- WO-A-99/65810
- DE-A- 19 807 030
- US-A- 4 394 986
- US-A- 4 676 441
- US-A- 5 439 184

## Beschreibung

Die Erfindung betrifft ein Verfahren und eine Vorrichtung zum Aufwickeln eines Fadens auf eine Spule.

### Stand der Technik: (Antriebstechnik)

Die EP 453 622 B1 schlägt eine Vorrichtung mit einem Fadenführer und einem Fadenführerträger vor, wobei der Träger in einer Nut geführt ist. Die Vorrichtung umfasst einen Antriebsmotor und eine programmierbare Steuerung. Während der Fadenführer sich in der Nähe eines Umkehrpunktes befindet, wird der Motor mit einem höheren Strom als dem Endstrom betrieben. Der zum Betrieb erforderliche Strom liegt unterhalb des Nennstromes, wenn sich der Fadenführer im übrigen Bereich befindet. Für verschiedene Wicklungsabschnitte sind in der Steuerung die Grundprogramme gespeichert. In der Steuerung erfolgt die Berechnung der Wege, Geschwindigkeiten und Beschleunigungen für die Motorbewegung aufgrund der zur Anwendung kommenden Wickelgesetze. Parameter, die gespeichert werden können, umfassen den Grundhub und die Grundhubvariation zur Erzeugung weicher Spulenkanten.

Gemäss der als Beispiel dargestellten Ausführung arbeitet ein Schrittmotor als Antriebsmotor zwischen Hubmitte und einem Umkehrpunkt gegen eine Torsionsfeder. In der Nähe eines Umkehrpunktes wird die Federkonstante erhöht, die Stromzufuhr am Schrittmotor erhöht und die Frequenz seiner Steuerungsimpulse reduziert. Somit soll der Motor im Umkehrpunkt zum Stillstand kommen. Eine entsprechende Überwachung ist nicht vorgesehen. In der Hubmitte ist ein Sensor vorgesehen, der das Erkennen von Fehlern an dieser Stelle im Changierhub ermöglicht. Ein Changierhub wird stets von dieser Stelle aus mittels einer Impulssequenz gesteuert. Eine genaue Bestimmung der Umkehrpunkte ist aus der Schrift nicht entnehmbar.

Bei dem aus der EP 453 622 B1 bekannten Verfahren ist die Position des Fadenführers verknüpft und abhängig von der Position des Rotors eines Elektromotors. Der Fadenführer wird im Umkehrbereich mit sehr hoher Beschleunigung und Verzögerung bewegt. Die Elektromotorbewegung wird hierbei mittels einer Steuereinheit in Abhängigkeit von den üblichen Wickelgesetzen gesteuert. Allerdings ergeben sich Probleme beim Ablegen des Fadens an den Spulenkanten.

Das durch die EP 453 622 B1 bekannte Verfahren unterliegt physikalischen und technischen Einschränkungen. Der Schrittmotor stellt physikalisch gesehen ein FederMasse-System dar, das bei schnellen Lageänderungen zu Schwingungen neigt und unkontrollierbare Bewegungen ausführt. Die Referenz oder Nullposition wird während einer Bewegung des Fadenführers zweimal überfahren. Die Positioniergenauigkeit ausserhalb der Nullposition ist nicht definiert. Bei höheren Drehzahlen von beispielsweise 1000 m/min Produktionsgeschwindigkeit kann dieses Verfahren darum nicht mehr mit der nötigen Genauigkeit arbeiten.

Die EP 248 406 A2 beschreibt eine Changiervorrichtung, die Mittel aufweist zur Berechnung der Hübe nach Massgabe der Rotationszahlen der Spule und dem Wicklungsverhältnis gemäss dem Packungsdurchmesser. Allerdings zeigt diese Erfindung ebenfalls keine Lösung hinsichtlich der Probleme an den Spulenkanten.

Des weiteren offenbart WO 98/42606 ein Verfahren zum Steuern einer mittels eines Schrittmotors angetriebenen Changiereinrichtung, sowie eine Changiereinrichtung. Die Position eines innerhalb eines Changierhubes hin- und herbewegten Changierfadenführers wird durch die Stellung eines Rotors des Schrittmotors bestimmt, wobei der Rotor sich innerhalb eines Ständers des Schrittmotors mit mehreren Wicklungen bewegt. Ziel des Verfahrens ist es, den Changierfadenführer im Umkehrbereich bei optimaler Auslastung des Schrittmotors zu führen. Außerdem soll der Changierfadenführer im Hubumkehrbereich möglichst schwingungsfrei angetrieben werden. Dies wird dadurch erreicht, dass die Bewegung des Rotors durch einen Ständerfluss gesteuert wird, der durch eine mittels einer Flusssteuereinrichtung erzeugten Ständerspannung bestimmt wird. Die direkt im Schrittmotor erzeugten Feldgrössen werden also zur Steuerung der Changiereinrichtung verwendet. Insgesamt soll damit eine hochdynamische Regelung des Antriebs erreicht werden. Insgesamt befasst sich die Anmeldung vornehmlich mit der Steuerung des Schrittmotors und nicht mit dem Aufbau einer Packung auf einer Spule.

Ferner ist aus der WO 99/05055 ein Verfahren und eine Vorrichtung gemäß dem jeweiligen Oberbegriff der Ansprüche 1 und 21 bekannt, durch die ein Faden innerhalb eines Changierhubes genau positionierbar sein soll. Ferner soll eine zu jedem Changierhub optimale Ausnutzung des Elektromotors (Schrittmotors) gewährleistet sein. Es erfolgt ein ständiger Abgleich zwischen der Ist-Position und der Soll-Position des Fadenführers. Bei einer Abweichung zwischen der Ist-Position und der Soll-Position wird ein Differenzsignal erzeugt zur Steuerung des Schrittmotors. Die Soll-Position wird ausschliesslich durch den Elektromotor bestimmt. Bei einer Abweichung zwischen der Ist- und der Soll-Position erhält der Elektromotor einen in seiner Amplitude veränderten Strom durch das Frequenzsignal. Bei einer festgestellten Abweichung erfolgt gemäss diesem Verfahren eine sofortige und direkte Reaktion des Schrittmotors, so dass der Abweichungsfehler des Changierfadenführers umgehend korrigiert wird.

Weiter gehört zum Stand der Technik die Schrift DE 198 07 030 A1, die ein Verfahren und eine Vorrichtung offenbart zum Aufwickeln eines kontinuierlich zulaufenden Fadens zu einer auf einer Hülse gebildeten Spule. Der Changierfadenführer wird an einem Ende des Hubes innerhalb einer Umkehrstrecke durch eine endliche Beschleunigung auf eine Führungsgeschwindigkeit beschleunigt und an dem gegenüberliegenden Hubende innerhalb einer weiteren Umkehrstrecke durch eine endliche Verzögerung aus der Führungsgeschwindigkeit abgebremst und umgekehrt. Insgesamt ergibt sich der durch die Umkehrpunkte definierte Changierhub durch Addition der drei Teilstrecken: Umkehrstrecke (Beschleunigung), Linearstrecke und Umkehrstrecke (Verzögerung). Die Beschleunigung und Verzögerung des Fadenführers wird derart gesteuert, dass sich die Längen der Umkehrstrecken und damit die Fadenablage an den Enden der Spule innerhalb der Umkehrstrecken ändert. Dadurch soll die Fadenumkehr früher oder später beginnend zum Changierhubende eingeleitet werden, wodurch der Faden mit unterschiedlichen Winkeln zur Stirnfläche der Spule hin abgelegt wird. Es soll sich eine gleichmässige Verteilung des Fadens hinter dem Umkehrpunkt ergeben. Die Bewegungsabläufe des Fadenführers an den Umkehrstrecken wird hierbei durch eine vorgegebene zeitliche Programmabfolge vorgegeben.

Dieses bekannte Verfahren ermöglicht es auch, dass die Beschleunigung und Verzögerung des Fadenführers in Abhängigkeit des Kreuzungswinkels, des Spulendurchmessers und des Changierhubes innerhalb der Umkehrstrecken gesteuert wird. Insgesamt ergibt sich eine grosse Vielzahl an Möglichkeiten aus der Kombination und Variation der Umkehrstrecken und des Changierhubes. Deshalb kann das Verfahren auch dazu genutzt werden, um beispielsweise die Länge der Umkehrstrecken in den Umkehrbereichen unabhängig von der Changiergeschwindigkeit konstant zu halten. Ebenso kann der Changierhub durch die Auswahl eines Atmungshubes verändert werden.

DE-A-198 20 464 zeigt eine Motorenkonstruktion, die spezifisch zur Anwendung in einem Schwenkantrieb konzipiert worden ist.

Allgemein aufgrund dieser Literatur kann gesagt werden, dass es bei der Changierung eines Fadens sehr wichtig ist, dass der Changierfadenführer an den Enden des Changierhubes in sehr kurzer Zeit aus einer Führungsgeschwindigkeit verzögert und wieder auf eine Führungsgeschwindigkeit beschleunigt wird. In dem idealen Fall findet die Hubumkehr exakt an einer vorgegebenen Soll-Hubumkehrposition statt. Diese Annahme ist näherungsweise nur bei sehr geringen Doppelhubzahlen (< ca. 100 Doppelhübe/min) richtig. In der Praxis ist dennoch ein Über- oder Unterschwingen des Changierfadenführers in der Hubumkehr erkennbar.

Generell kann deshalb festgestellt werden, dass die heutigen Regelsysteme noch nicht in der Lage sind, die hohen Ansprüche an die erforderliche Dynamik abzudecken. Dies führt dazu, dass der Faden bei der Hubumkehr am Soll-Hubumkehrpunkt nicht exakt, sondern mit einer gewissen Abweichung abgelegt wird.

### Stand der Technik (Spultechnologie)

Neben der aufgezeigten Problematik bei der Hubumkehr bestehen weitere Schwierigkeiten in der Verteilung des Fadens auf einer Spule mit einer gewünschten bzw. bevorzugten Form, d.h. mit einem vorgegebenen Spulen- oder Packungsaufbau. Bei den Wicklungsarten einer Spule unterscheidet man zwischen 3 Hauptarten: Wilde Wicklung, Präzisionswicklung und Stufenpräzisionswicklung. Bei der wilden Wicklung besteht ein im wensentlichen festes Verhältnis zwischen der Spulenoberflächen-Geschwindigkeit und der Geschwindigkeit der Fadenchangierung, wenn von der sogenannten "Wobbelung" (zur Vermeidung von Spiegelbildern) abgesehen wird. Hierdurch wird der Fadenkreuzungswinkel konstant gehalten, während das Windungsverhältnis, d.h. die Anzahl der Spulendrehungen pro Doppelhub, bei zunehmendem Durchmesser der Spule kleiner wird. Der entstandene Garnkörper weist eine sehr gleichmässige Dichte auf, der allerdings schlechte Ablaufeigenschaften besitzt und ausserdem nach dem Färben Unregelmässigkeiten aufweist.

Die Präzisionswicklung entsteht durch ein konstantes Verhältnis zwischen der Spulendrehzahl und der Geschwindigkeit der Fadenchangierung. So bleibt das Windungsverhältnis gleich während des gesamten Spulvorgangs. Der Fadenkreuzungswinkel nimmt jedoch bei zunehmendem Spulendurchmesser ab. Die Spule hat gute Ablaufeigenschaften und im allgemeinen eine deutlich grössere Lauflänge bei gleichem Spulenvolumen. Allerdings verursacht der abnehmende Kreuzungswinkel eine Zunahme der Wickeldichte nach aussen hin, was in der Färberei zu einer ungleichmässigen Durchdringung der Farbstoffe führen kann.

Bei der Stufenpräzisionswicklung handelt es sich um eine Präzisionswicklung in Stufen. Nach jeder Stufe wird der Fadenkreuzungswinkel wieder auf die ursprüngliche Gradzahl zurückgeführt, wodurch ein annähernd gleichbleibender Kreuzungswinkel erzielt wird und das Windungsverhältnis in Stufen reduziert wird. Durch den fast konstanten Kreuzungswinkel wird die Stabilität des Garnkörpers und eine gleichmässige Dichte gewährleistet. Der definierte Fadenabschnitt der Präzisionswicklung verhindert Bildzonen und ermöglicht eine hohe Wickeldichte. Die resultierende Spule besitzt gute Ablaufeigenschaften und eine deutlich erhöhte Lauflänge im Vergleich zur wilden Wicklung.

Die spultechnologischen Prinzipien der Bildung einer sogenannten Stufenpräzisionswicklung sind mittlerweile gut bekannt. Sie werden hier nur durch Hinweise auf die zutreffende Patentliteratur beschrieben.

In der DE-B-2649780 sind die Grundprinzipien der Stufenpräzisionswicklung mittels rechnergesteuerten Antriebe erläutert, allerdings für einen Spuler mit einem Reibwalzenantrieb. Die Erläuterung ähnlicher Prinzipien befindet sich auch in EP-A-118173, die sich aber hauptsächlich mit der Verwendung eines mittels eines Frequenzumrichters frequenzgesteuerten Motors für die Changierung befasst.

Die Frage der Auswahl der geeigneten Windungsverhältnissen ist in EP-A-55849 sowie in US-B-4,676,441 (bzw. EP-A-150771) behandelt worden.

Die US-B-4,515,320 (bzw. DE-A-3332382) zeigt die erforderlichen Beziehungen zwischen dem Kreuzungswinkel der Packung (Spule) und dem Windungsverhältnis als eine Funktion des Spulendurchmessers. Die darin vorgeschlagene Antriebstechnik mit einer servogesteuerten Riemenantriebsverbindung zwischen dem Spulendorn und der Changierung ist aber nicht geeignet, eine effektive Steuerung bei höheren Spulgeschwindigkeiten zu ermöglichen.

Das Konzept einer "Bandbreite" für den Kreuzungswinkel ist in US 4,515,320 vorhanden, ist aber dann in US-B-4,667,889 (bzw. EP-A-194524), US-B-4,697,753 (bzw. EP-A-195325), US 5,056,724 (bzw. EP-A-375043) und US-B-5,605,295 (bzw. EP-B-629174) weiterentwickelt worden. Gemäss diesem Konzept soll das Windungsverhältnis von einem Wert zu einem anderen Wert "springen", wenn der Kreuzungswinkel an die untere Grenze der vorgegebenen Bandbreite gelangt. Die Eingabe (Bestimmung) eines Kreuzungswinkelverlaufes mittels "Stützpunkte" ist insbesondere in US 5,605,295 erläutert worden.

Die neueren Entwicklungen in diesem Bereich sind durch Verbesserungen in der Antriebs(steuerungs)technik geprägt worden. Die verbesserte Technik erlaubt eine genauere Steuerung der Spulverhältnisse - siehe z.B. EP-A-562296 (Berücksichtigung der durch einem "Sprung" hervorgerufenen Änderung in der Aufnahmegeschwindigkeit des Fadens durch Anpassung der Spuldrehzahl).

Die "elektrische Verbindung" zwischen dem Spulendorn und der Changierung ist sowohl in US-B-4,394,986 (bzw. EP-A-64579) als auch in US-B-5,439,184 (bzw. EP-A-561188) erläutert worden. In beiden Fällen ist es aber vorgesehen, zuerst einen Vergleich zwischen der Dorndrehzahl und der Drehzahl eines Changierantriebes durchzuführen und erst dann in Abhängigkeit vom Vergleichsergebnis die Steuerung des Changierantriebes zu bewerkstelligen. Die damit verbundenen Zeitverzögerungen verhindern die Einhaltung der erforderlichen, sehr kritischen Spulverhältnissen.

Die Stufenpräzisionswicklung ist längerer Zeit für die Herstellung zylindrischer Spulen vorgesehen worden. Neuerdings sind Antriebe für Spulaggregate erschienen, die eine Veränderung der Hubbreite während der Spulreise besser unterstützen. Beispiele dieser Antriebe sind schon im vorhergehenden Kapitel zum Stand der Technik erwähnt.

Insbesondere aus der EP 629 174 B1 ist ein heute konventionelles Verfahren und eine entsprechende Vorrichtung zum Aufspulen eines Fadens mit einer Stufenpräzisionswicklung bekannt. Während einer Spulreise finden Sprünge von einem höheren Windungsverhältnis auf ein niedrigeres Windungsverhältnis statt, wenn der Kreuzungswinkel bei dem gegebenen Windungsverhältnis auf einen unteren Grenzwert gefallen ist. Die Sprunghöhe ist begrenzt durch einen oberen Grenzwert, so dass inakzeptable plötzliche Änderungen der Spulverhältnisse vermieden werden.

Eine Fadenchangierung, mit der eine Stufenpräzisionswicklung verwirklicht werden kann, ist aus der WO 99/65810, insbesondere in Kombination mit einer Steuerung gemäss der WO 00/24663. Die Software-orientierte Steuerung des Fadenchangierers (Zeiger) besteht aus einem "fest vorgegebenen" Teil, der vom Benutzer nicht beeinflusst werden kann (bzw. soll) und einem vom Benutzer angeforderten Teil, der vorzugsweise aus gewissen Spulparameter besteht. Als Spulparameter können beispielsweise eingegeben werden: Kreuzungswinkel, Bandbreite, Bruchtabelle, Hubatmung und Hubverlauf. Diese Schriften schlagen vor, dass verschiedene "Changierrezepte" fest programmiert werden sollten, die von einem Anwender beim Eingeben der Spulparameter nicht beeinflussbar sein sollten.

Auffallend im Zusammenhang mit diesem umfangreichen Stand der Technik ist, dass die neue Antriebstechnik (trotz ihrer breiteren Einsatzmöglichkeiten und höheren Flexibilität) noch nicht zu einer Überprüfung der bisherigen Anwendung der spultechnologischen Grundlagen der Stufenpräzisionswicklung geführt hat. Es fällt auch auf, dass bisher keine Steuerungsprinzipien für die Anwendung der neuen Antriebstechnik bei Liefergeschwindigkeiten oberhalb ca. 2000 m/min aufgezeigt worden ist. Weiter, es scheint aus dieser Literatur, dass Umkehrhilfen oder sogar Endanschläge erforderlich sind, um die Spulenkanten einhalten zu können.

### Die Erfindung

Ausgehend von dem genannten Stand er Technik ist es Aufgabe der Erfindung, die Möglichkeit der neuen Antriebstechnik besser für die Spultechnologie auszunutzen. Dadurch ist es unter Umständen möglich, den Aufbau einer Spulenpackungsform zu verbessern, derart, dass der aufgewickelte Faden an den Enden der Changierhubumkehrung besser und exakter verlegt wird. Weiter kann der Faden mittels einer Präzisionswicklung bzw. Stufenpräzisionswicklung unter Berücksichtigung einer durch einen Benutzer vorgebbaren oder vorbestimmten Packungsform der Spule näher beim Optimum verlegt werden.

Die Erfindung wird durch die Merkmale der Ansprüche 1 und 21 gelöst.

Bevorzugte Ausführungsformen ergeben sich aus den abhängigen Ansprüchen.

Die Erfindung sieht ein Spulaggregat vor, das mindestens einen Spulendorn und eine Changierung umfasst, wobei die Changierung mit einem derart steuerbaren Antrieb versehen ist, dass die Hubbreite über die Spulreise variabel ist. Die Erfindung ist insbesondere zur Anwendung im Zusammenhang mit einem Schwenkantrieb konzipiert, wobei die Bewegungen eines hin- und hergehenden Fadenführers durch die Bewegungen eines Motorenrotors bestimmt werden und den Motor mit einer Steuerung versehen ist, welche der Rotor zwischen Umkehrpunkten drehen lässt, die einen Drehwinkelabstand von weniger als 360°(vorzugsweise weniger als 180°) aufweisen.
Insbesondere beim Steuern der Bildung einer Stufenpräzisionswicklung soll nun die vorgebbare Hubbreite mitberücksichtigt werden.

Der Changierantrieb in Abhängigkeit von der Spulendrehzahl und einem vorgebbaren Windungsverhältnis gesteuert, wobei das effektive Windungsverhältnis von der Steuerung aus einer Vielzahl von möglichen Windungsverhältnissen gewählt wird und zwar sowohl in Abhängigkeit von Parametern. welche den Kreuzungswinkel beeinflussen als auch in Abhängigkeit von der effektiven Hubbreite. Die von der Changierung einzuhaltende Hubbreite wird vorgegeben, wobei die vorzugebende Hubbreite gegenüber einer Referenz (vorzugsweise gegenüber der Hubmitte) definiert ist, welches in der durch das Spulaggregat definierten Umgebung, insbesondere gegenüber dem Spulendorn, eine vorbestimmte, vorzugsweise feste, Ausrichtung aufweist.

Die Sollumkehrpunkte werden in Abhängigkeit von der vorgegebenen Hubbreite definiert. Die Sollumkehrpunkte sind vorzugsweise veränderbar bzw. korrigierbar, um die Einhaltung der vorgegebenen Hubbreite zu begünstigen.

Bevorzugt wird die mittlere Geschwindigkeit des Fadenführers über einem Hub aus der Spulendrehzahl anhand vom effektiven Windungsverhältnis und von der effektiven Hubbreite abgeleitet.

In einer weiteren bevorzugten Ausgestaltung wird die Bewegung des Fadenführers über einem Hub gemäss einem vorgegebenen Bewegungscharakteristik (Profil) gesteuert, wobei eine von der Steuerung vorgegebene mittlere Geschwindigkeit des Fadenführers eingehalten wird.. Die Bewegungscharakteristik definiert vorzugsweise Beschleunigungswerte und/oder Geschwindigkeitswerte, die an vorbestimmten Stellen über den Hub einzuhalten sind. Vorzugsweise wird das von der Steuerung vorgegebene Integral der mittleren Geschwindigkeit des Fadenführers eingehalten. Die optimale Bewegungscharakteristik kann empirisch ermittelt werden und kann (vorzugsweise ist) über der Spulreise (d.h. zwischen dem Anfang und dem Ende der Bildung einer bestimmten Spule) veränderbar sein.
Zusätzlich zu den erwähnten Aspekten umfasst die Erfindung ein Verfahren zum Betrieb einer einen Faden aufwindenden Maschine, insbesondere Spulmaschine, wobei mittels eines Fadenführers einer Changiereinrichtung der Faden quer zur Fadenabzugsrichtung alternierend zwischen zwei Umkehrpunkten innerhalb eines Changierhubes hin und her geführt wird, um auf einer rotierenden Spule verlegt zu werden. Eine solche Lösung der Aufgabe zielt darauf ab, dass im Verlauf der Spulreise die Umkehrpunkte bzw. Wendepunkte eines Fadenführers bestimmt bzw. exakt eingehalten werden. Erfindungsgemäss sieht das Verfahren zum Betrieb der Faden aufwindenden Maschine, insbesondere Spulmaschine, vor, dass an einem Umkehrpunkt ein Endpunkt der Umkehrung des Fadenführers festgestellt wird und in Abhängigkeit der Lage des Endpunktes der effektive Changierhub (die effektiv festgestellte Hubbreite) bei einem nachfolgenden Hub korrigiert, vorzugsweise verkürzt oder verlängert, wird. Der Soll-Changierhub, der in Abhängigkeit von der vorgegebenen Hubbreite festgelegt wurde, bleibt aber konstant (unverändert).

Bei der Herstellung von Spulen sind insbesondere die folgenden Punkte von Bedeutung: Hubgenauigkeit, hohe Beschleunigung des Fadenführers, mechanische Ausführung (z.B. des Fadenführers) und der Auflösung des Antriebs (Servomotor oder Schrittmotor). Diese Schwerpunkte sind miteinander komplex verquickt und beeinflussen sich gegenseitig. Gerade diese komplexen Wechselwirkungen bereiten grosse Schwierigkeiten.

Grundsätzlich kann gesagt werden, dass über die Einsetzbarkeit eines Antriebes im wesentlichen die zwei Hauptkriterien Beschleunigung und Genauigkeit der Umkehrung entscheidend sind. Je höher die erreichbare Beschleunigung eines Fadenführers ist, um so besser lässt sich die Dichteverteilung in der Packung kontrollieren. Die Exaktheit der Einhaltung der Umkehrpunkte bestimmt darüber hinaus unmittelbar die Qualität der Stirnseiten der Packung und damit deren Abzugs- und Transporteigenschaften.

Es hat sich gezeigt, dass bei Änderung der Doppelhübe pro Minute der Umkehrpunkt an einem Changierhubende als Funktion der Doppelhübe bzw. Geschwindigkeit mit einem variablen Fehler behaftet ist. Im allgemeinen werden für den Antrieb eines Changierfadenführers Servoantriebe verwendet, die im wesentlichen zwei Regler (Lastbeobachter mit Zustands-/Positionsregler und Stromregler) besitzen. Die Position des Motorenrotors, und damit des Fadenführers, kann mittels eines geeigneten Messgerätes festgestellt werden. Derartige Geräte sind käuflich. Geeignet sind bekannte Encoder bzw. Absolutwertgeber.

Die Ungenauigkeit der umkehrung kann dadurch entgegengewirkt werden, dass der Regelkreis mit einer Art "Gedächtnisfunktion" ausgestattet und erweitert wird. Bei einem Durchgang an einem Umkehrpunkt innerhalb eines Changierhubes wird die Position Ist-Umkehrpunkt beim Richtungswechsel des Fadenführers erfaßt. Dieser Positionswert wird gespeichert und beeinflusst die Steuerung des Antriebs derart, dass bei einem späteren Hub in Abhängigkeit der Lage dieses Positionswertes der Changierhub, d.h. der effektive Hub des Fadenführers verändert (Verkürzung oder Verlängerung) wird. Als Ergebnis erhält man nach Ablauf der Spulreise exakt definierte Kanten der Spule, da die Fehler durch die erfindungsgemässe Korrektur gemittelt bzw. eliminiert werden.

Der (effektive) Changierhub wird in Abhängigkeit der Differenz des Endpunkts vom Umkehrpunkt korrigiert. Die beiden Umkehrpunkte eines Changierhubes werden in diesem Zusammenhang als Soll-Werte und die effektiven Endpunkte als Ist-Werte angesehen. Die sich ergebende Differenz ist eine Soll-Ist-Abweichung, die den effektiven Changierhub entsprechend steuert, so dass die gewünschten und genauen Spulenkanten entstehen.

Die Sollumkehrpunkte werden daher in Abhängigkeit von den effektiven Umkehrpunkten (Ist-Werte) wenn nötig geändert, um eine Soll-Hubbreite einhalten zu können.
Gegenüber den bisherigen Steuerungen des Schrittmotors, die sich auf die Abweichungen des Schrittmotors von einem Sollwert und dessen sofortige Nachführung bei festgestellter Abweichung konzentrieren, zielt die vorliegende Erfindung darauf ab, primär die Endpunkte der effektiven Changierhübe wiederholbar an vorgegebenen Stellen vorkommen zu lassen. Dabei kann eine Spulreise im Ganzen betrachtet werden, wobei - als weiterer Unterschied - die Position des Fadenführers bei Ablage eines Fadens auf einer Spule von Bedeutung ist.

In einer Ausgestaltung wird die Differenz des Ist-Endpunktes vom Soll-Umkehrpunkt über mehrere Hübe gemittelt. Diese Mittelung kann beispielsweise durch eine gleitende Mittelung fortlaufend vorgenommen werden, wodurch eine Korrektur erst dann vorgenommen werden muss, wenn beispielsweise eine signifikante Abweichung bzw. Drift des Mittelwertes festgestellt wird.

Weiterhin sieht das Verfahren vor, dass der Changierhub in einem beliebigen Hubwert der Spulreise korrigiert wird. Dadurch ist dieses Verfahren variabel, da die Korrektur erst dann vorgenommen wird, wenn bestimmte Bedingungen für eine Steuerung des Antriebs gegeben sind. Die Steuerung legt beispielsweise dann selbst und automatisch fest, wann der Changierhub verkürzt oder verlängert wird. Alternativ kann durch einen Anwender festgelegt werden, dass beispielsweise nach einer festlegbaren Anzahl Doppelhübe der Changierhub korrigiert wird.

Ebenso kann nach einer festgestellten Abweichung des Ist-Endpunktes vom Soll-Umkehrpunkt der Changierhub im unmittelbar danach folgenden Hub korrigiert werden.

Durch die Bildung der Soll-Ist-Differenz der Hubumkehrposition (Subtraktion des Endpunktes vom Umkehrpunkt) kann ein (effektiver) Nachlauffehler berechnet werden. Durch die Anpassung der Sollwerte für die Umkehrpunkte kann der Nachlauffehler in dem Sinne eliminiert werden, dass die effektive Hubbreite an die Soll-Hubbreite angepasst wird. Dies ist möglich, weil die Umkehrpunkte nicht "fest" vorgegeben werden, sondern durch die Steuerung in Abhängigkeit von der Soll-Hubbreite festgelegt werden können.

Gemass einer Weiterbildung der Erfindung kann der Nachlauffehler als eine Funktion der Changiergeschwindigkeit und/oder Beschleunigung in der Steuerung berücksichtigt werden. Der Nachlauffehler kann gespeichert werden, vorzugsweise in einer sogenannten Tabelle in Abhängigkeit der Changiergeschwindigkeit und/oder der Beschleunigung. Diese Tabellen können dazu verwendet werden, eine folgende Bahnkurve zu berechnen.

Steht infolge der Gesetzmässigkeiten der Stufenpräzisionswicklung ein Windungsverhältnissprung und damit ein Doppelhubzahlsprung an, so wird ein zu erwartender Nachlauffehler aus der Tabelle interpoliert und von der Hubbreite subtrahiert oder dazu addiert, so dass die durch den Doppelhubzahlsprung verursachte Hubverkürzung oder Hubverlängerung kompensiert wird. Hierdurch wird die Steuerung des Antriebs wesentlich verbessert.

Um verschiedene Packungsformen einer Spule zu erzielen, wird vorteilhafterweise die Hubbreite im Verlauf der Spulreise variiert. Die Hubbreite kann aber auch beispielsweise mittels einer vorgebbaren Hubatmung variiert werden, was sich positiv auf die Fadenverteilung in der Hubumkehr und damit auf die Spulenhärteverteilung auswirkt.

Hinsichtlich des allgemeinen Prinzips der Erfindung lässt sich sagen, dass das Verfahren dadurch gekennzeichnet ist, dass der Verlauf der Hub-Sollumkehrpunkte für eine Spulreise vorgegeben werden kann und der vorgegebene Verlauf in Abhängigkeit von festgestellten Abweichungen (an den Umkehrpunkten) beeinflusst wird, sprich korrigiert wird. Der Verlauf der Hub-Sollumkehrpunkte wird vorzugsweise durch die Eingabe eines Hubbreitenverlaufes bestimmt.

Zur Durchführung dieses Verfahrens ist eine Faden aufwindende Maschine vorgeschlagen, insbesondere Spulmaschine, mit einer Changiereinrichtung, wobei mittels eines Fadenführers einer Changiereinrichtung der Faden quer zur Fadenabzugsrichtung alternierend zwischen zwei Umkehrpunkten innerhalb eines Changierhubes hin und her geführt wird, um auf einer rotierenden Spule verlegt zu werden, und die Changiereinrichtung über einen oszillierenden Antrieb verfügt. Diese Maschine ist dadurch gekennzeichnet, dass die Maschine eine Erfassungseinrichtung zum Erfassen eines Endpunktes bei der Hubumkehrung des Fadenführers und eine Steuereinrichtung zur Korrektur des effektiven Changierhubes, vorzugsweise Verkürzung oder Verlängerung, in Abhängigkeit der Lage des Endpunktes aufweist. Die Anordnung ermöglicht die Einhaltung einer vorgegebenen (Soll-)Hubbreite.

Ziel der Erfindung kann es auch sein, insbesondere eine Präzisionswicklung bzw. Stufenpräzisionswicklung zu ermöglichen unter Berücksichtigung einer bevorzugten oder vorbestimmbaren Packungsform einer Spule. Dazu kann in Abhängigkeit eines vorbestimmten Windungsverhältnisses und der Drehzahl der Spule der Antrieb des Fadenführers bzw. der Changiereinrichtung derart gesteuert werden, dass bei der vorhandenen Spulendrehzahl oder einer Änderung der Spulendrehzahl das Windungsverhältnis nahezu exakt eingehalten wird. Das Windungsverhältnis ergibt sich aus dem Quotienten der Spulendrehzahl und der Zahl der Doppelhübe (als Divisor). Durch die Einhaltung des Windungsverhältnisses bei einer bestimmten und aktuellen Drehzahl der Spule ist die Zeit für einen Hub festgelegt und definiert. Auf der Grundlage dieser Grössen kann der Antrieb bzw. Servoantrieb des Fadenführers genau gesteuert und angetrieben werden.

Um eine besondere Packungsform einer Spule mit Faden zu erzielen, werden während der Spulreise die Hubbreite und/oder das Windungsverhältnis variiert. Ändern sich diese Grössen, so hat dies unmittelbar zur Folge, dass der Antrieb auch völlig neue Steuerungsbefehle bzw. -werte erhält. Dies gilt auch für eine Änderung der Spulendrehzahl, die direkt mit dem Windungsverhältnis in Zusammenhang steht.

Zur Erzielung einer gewünschten Spulenform beim Verlegen des Fadens auf der Spule kann die effektive Hubbreite während der Spulreise variiert werden. Eine Möglichkeit ist die kontinuierliche Änderung der Hubbreite während der Spulreise. Durch diese Modulation kann eine definierte Packungsgeometrie z.B. konische Spulen erzeugt werden. Eine weitere Variante ist die Hubatmung, bei der die effektive Hubbreite periodisch geändert wird, um eine gehäufte Fadenablage, die durch das Beschleunigen und Verzögern in der Hubumkehr entstehen kann, zu vernachlässigen. Dies hat nur einen Einfluss auf die Gleichmässigkeit der Fadenverteilung über den Hub und auf die Ausprägung von Satteln (harten Spulenkanten). Natürlich können beide Varianten miteinander kombiniert werden. Die Parameter für die Hubverlegung und/oder Hubatmung können beispielsweise von einem Bediener eingegeben werden. Vorzugsweise wird das Fadenverlegen auf der Spule in Abhängigkeit des Spulendurchmessers und/oder der Zeit (abfolge) und/oder der Hubzahl und/oder der Hubbreite erfolgen. Alternativ sind in einem Rechner bzw. Speicher feste oder variierbare Rezepte hinterlegt. Die Hubatmung lässt sich parametrisieren u.a. in mindestens drei Grössen: Hubperiode, Hubamplitude und Hubverteilung.

Die Hubperiode beschreibt die Länge des Zyklus einer Hubatmung (z.B. 100 bis 4000 Changierhübe). Mittels der Hubamplitude kann die Erhöhung bzw. Verminderung des Nominalhubes bestimmt werden (z. B. in °/oo des Nominathubes). Das Verhältnis Anstieg zu Abfall der Hubamplitude wird mittels der Hubverteilung ausgedrückt (Einheit : % der Periode). Diese Parameter können sowohl längenunabhängig als auch geschwindigkeitsunabhängig sein. In einer weiteren Ausgestaltung ist es auch möglich, nicht nur eine Kombination dieser drei Parameter zu wiederholen, sondern auch mit mindestens einer weiteren Kombination im Wechsel abzurufen. Die Hubverlegung wird bevorzugt durch Stützstellen bzw. Stützpunkte, die sich auf den Durchmesser beziehen, definiert und dazwischen wird interpoliert. Statt des Durchmessers kann die Zeit oder eine Geschwindigkeit als Einstellungsparameter verwendet werden.

Ausserdem ist es vorteilhaft, wenn ein Geschwindigkeitsprofil des Fadenführers bzw. der Changiereinrichtung zwischen den Umkehrpunkten des Hubes vorgegeben wird. Das Geschwindigkeitsprofil dient als Sollwertvorgabe für die Steuerung des Antriebes. Durch den Verlauf des Profils beispielsweise durch Stützstellen bzw. Punkte wird eine vorgebbare Spulenform aufgespult. Der Verlauf des Profils beeinflusst insbesondere die Fadenablage und damit die Spulenhärteverteilung. Da diese Eigenschaften auch durch andere Betriebsparameter beeinflusst werden, können mehrere Profile der Geschwindigkeit in einem Steuerrechner des Antriebs abgelegt und zum Abruf bereitgestellt sein.

In einer Weiterbildung der Erfindung wird das Geschwindigkeitsprofil unabhängig von den Hubbreiten während einer Spulreise ausgebildet und/oder auf eine mittlere Verlegegeschwindigkeit bezogen. Da auf der Faden aufwindenden Maschine unterschiedlich lange Spulen hergestellt werden können, wird durch das von der Hubbreite unabhängige Geschwindigkeitsprofil ermöglicht, so dass viele verschieden lange Spulenkörper an der Maschine eingesetzt werden können. Auch der Bezug auf eine mittlere Verlegegeschwindigkeit macht das Geschwindigkeitsprofil ebenfalls unabhängig, da keine absoluten Geschwindigkeiten z.B. durch den Fadenführer gefahren werden. Die relative Geschwindigkeit bzw. das relative Geschwindigkeitsprofil ergibt an unterschiedlichen langen Spulen im allgemeinen gleiche bzw. ähnliche Spulenformen.

Durch die Unabhängigkeit von absoluten Geschwindigkeitswerten als Sollwertvorgaben für den Antrieb wird erfindungsgemäss die mittlere Verlegegeschwindigkeit durch die Hubbreite und die durch das Windungsverhältnis und die Spulendrehzahl bestimmbare Hubzeit oder Anzahl Doppelhübe definiert bzw. ermittelt. Alternativ kann gesagt werden, dass die mittlere Verlegegeschwindigkeit gegeben ist durch das zeitliche Integral der Geschwindigkeit über einen Hub. Der Geschwindigkeitsverlauf muss deshalb über einen gesamten Hub genau die mittlere Geschwindigkeit enthalten. Ausgehend von diesen Werten können Vorgaben und Beschleunigungen für den Antrieb ermittelt bzw. berechnet werden.

Für eine (Stufen-)Präzisionswicktung ist es erforderlich, dass ein vorgegebenes Windungsverhältnis bei einer bestimmten Spulendrehzahl eingehalten wird, wodurch unter Zuhilfenahme der Hubbreite die Hubzeit ermittelt werden kann. Infolge der Durchmesserzunahme der Packung durch Aufspulung ändert sich die Drehzahl der Spule kontinuierlich. Ausserdem ist zu berücksichtigen, dass aus der Vorgabe für den Kreuzungswinkel, der Bandbreite und der Bruchtabelle das Windungsverhältnis für die (Stufen-)Präzisionswicklung definiert wird. Die "Bruchtabelle" enthält die gebrochene Teile des Windungsverhältnisses (siehe.dazu EP-A-55849 und US-B-4,676,441).

Zur Bildung einer (Stufen-)Präzisionswicklung ist es vorteilhaft, daß ein vorgegebenes Windungsverhältnis mit einer sehr hohen Auflösung (Grössenordnung etwa 10 ppM) einzuhalten. Um das zu erreichen, sollte die Verlegegeschwindigkeit (und damit die Anzahl der Doppelhübe pro Zeiteinheit) mit sehr hoher Genauigkeit in einem bestimmten Übersetzungsverhältnis der Spulendrehzahl nachgeführt werden.

Wird zu diesem Zweck die Spulendrehzahl mit einer konventionellen Drehzahlmessung erfasst, ist es schwierig die erforderliche Genauigkeit zu erreichen. Ursachen dafür sind entweder eine zu geringe Auflösung des Messresultats oder eine zu geringe Zeitdauer des Messintervalls. Um diese Schwierigkeit zu umgehen, kann der Ansatz gewählt werden, dass einer bestimmten Anzahl von Spulenumdrehungen oder Bruchteilen von Spulenumdrehungen sofort ein bestimmter Hubweg zugeordnet wird. Erfindungsgemäss wird für ein bestimmtes Windungsverhältnis und eine vorbestimmte Spulendrehzahl einem Impuls eines Soll-Hubzählers ein bestimmter Hubweg zugeordnet.

In einer erfindungsgemässen Weiterbildung wird der Soll-Hubzähler bei einem Impuls um einen bestimmten Wert erhöht. Beispielsweise liefert ein Tachogeber an einer Spule eine bestimmte Anzahl Pulse pro Spulenumdrehung. Jedem Impuls des Tachos lässt sich für ein ausgewähltes Windungsverhättnis ein ganz bestimmter Weg des Hubes zuordnen. Dieser Soll-Hubzähler wird folglich bei jedem Tachopuls um einen vom aktuellen Windungsverhältnis bestimmten Wert erhöht.

Um das Einhalten vom Windungsverhältnis zu überwachen, wird der Wert des Soll-Hubzählers mit einem Wert eines Ist-Hubzählers des Antriebs einem Regler zugeführt. Um eine Überwachung der Einhaltung des Windungsverhältnisses zu gewährleisten, verfügt der Antrieb bzw. Servoantrieb der Changiereinrichtung ebenfalls einen gleichen bzw. baugleichen Zähler. Dieser Ist-Hubzähler zählt mit derselben Auflösung die Anzahl der ausgeführten Hübe. Der Ist-Hubzähler und Soll-Hubzähler dienen einem Regler als Regel- und Führungsgrösse. Als Stellgrösse dieses Reglers wird die gesuchte mittlere Verlegegeschwindigkeit bestimmt, bzw. eine Korrektur dieser Geschwindigkeit ermittelt.

Um die Einhaltung des bestimmten Windungsverhältnisses bei einer gegebenen Spulendrehzahl zu verwirklichen, wird der Antrieb der Changiereinrichtung bzw. des Fadenführers mittels der mittleren Verlegegeschwindigkeit und der Hublänge (in einem Hub) gesteuert. Hierdurch wird der Fadenführer beschleunigt oder verzögert, so dass die Spule mit einer (Stufen-)Präzisionswicklung versehen wird.

Des weiteren sieht das Verfahren in einer vorteilhaften Weiterbildung vor, dass die Modulation der Hubbreite zur Realisierung einer Endwulstausbildung innerhalb des Hubes und/oder zur Bildung einer Fadenreserve, insbesondere ausserhalb des Hubes, verwendet wird, wobei die Geschwindigkeit des Fadenführers hierbei bis auf Null abgebremst werden kann.

Eine Faden aufwindende Maschine zur Durchführung des aufgezeigten Verfahrens ist gekennzeichnet durch eine Eingabe von Betriebsdaten, einen Spulen-Tachogeber, einen Soll-Hubzähler, einen Ist-Hubzähler am Antrieb der Changiereinrichtung und einer Rechen- und Steuereinheit zur Ermittlung eines Beschleunigungswertes bei Einhaltung eines vorbestimmten Windungsverhältnisses bei einer bestimmten vorgegebenen Spulendrehzahl.

Ferner gestattet es die Erfindung, neben der (Stufen-)Präzisionswicklung auch andere Wicklungsarten zu fahren. Zur Vermeidung von Bildwicklungen wird z.B. die mittlere Verlegegeschwindigkeit in Funktion der Zeit kontinuierlich (Wobbelung bei Wilder Wicklung) oder in Funktion des Spulendurchmessers in diskreten Sprüngen (ribbon free) verändert. Es ist auch eine Kombination der beiden Verfahren möglich.

Bei der wilden Wicklung sind die Genauigkeitsansprüche an die mittlere Verlegegeschwindigkeit wesentlich geringer als bei der (Stufen-)Präzisionswicklung. In diesem Fall kann auf einen Regelkreis verzichtet werden. Beim anderen Verfahren (ribbon free) ist es wichtig, das aktuelle Windungsverhältnis oder den Spulendurchmesser sehr genau zu kennen und mit der mittleren Verlegegeschwindigkeit in genügender Genauigkeit zu reagieren.

In einer weiteren Ausgestaltung der Erfindung wird die Möglichkeit der Variation der Hubbreite auch dazu genutzt, den Faden innerhalb des Hubes (z.B. zur Bildung einer Endwulst) oder auch ausserhalb des Hubes (z.B. zur Bildung einer Fadenreserve) zu positionieren. Dieser Grundmechanismus ist bereits aus der Patentschrift EP 311 827 bekannt. Der wesentliche Unterschied besteht darin, dass der Faden beim Einzug vom Fadenführer gefangen wird, auf die Positionierposition fährt, von der Hülse gefangen wird, eine definierte Fadenreserve bildet und dann in den Hubbereich gefahren wird. Der Fadenführer fungiert dann selbst als Changierfadenführer. Bei einzuleitendem Spulenwechsel, d.h. wenn der gewünschte Spulendurchmesser, die gewünschte Lauflänge oder Laufzeit gespult wurde, wird der Changierfadenführer auf einer definierten Position innerhalb des Hubes stillgesetzt, um die Endwulst zu bilden. Danach wird der Fadenführer wieder in die Positionierposition gebracht, damit der Faden auf einer neuen leeren Hülse gefangen werden kann. Der Faden verlässt folglich nie den Fadenführer. Somit können Positionierzeiten auf ein Minimum reduziert werden bzw. können auf einen definierten reproduzierbaren Wert eingestellt werden. Besonders eignet sich dieses System bei Spulen mit einer Dornverschiebung, bei der die Position der Endwulst mit der der Positionierposition vor dem Fangen übereinstimmt, da dann die Fadenumschlingung auf ein Minimum reduziert werden kann.

Anhand der folgenden Zeichnungen werden Ausführungsbeispiele der Erfindung näher erläutert. Es zeigen:
- Figur 1: eine schematische Berechnung von Abweichungen bei der Umkehrung des Fadenführers am Umkehrpunkt;
- Figur 2: eine Alternative zu Figur 1;
- Figur 3: eine schematische Darstellung zur Berechnung einer mittleren Verlegegeschwindigkeit;
- Figur 4: eine schematische Darstellung zur Berechnung der Beschleunigung eines Servoantriebs;
- Figur 5: ein Beispiel für die Parametrisierung einer Hubatmung;
- Figur 6: eine Darstellung für ein Geschwindigkeitsprofil;
- Figur 7: ein Beispiel einer kombinierten Parametrisierung der Hubatmung;
- Figur 8: ein weiteres Beispiel einer kombinierten Parametrisierung der Hubatmung;
- Figur 9: ein Beispiel einer Parametrisierung der kontinuierlichen Hubveränderung;
- Figur 10: eine Kopie der Figur 1 aus WO 99/65810;
- Figur 11: eine Kopie der Figur 2 aus WO 99/65810;
- Figur 12: eine Kopie der Figur 3 aus WO 99/65810;
- Figur 13: eine Kopie der Figur 4 aus WO 99/65810;
- Figur 14: eine Kopie der Figur 5 aus WO 99/65810;
- Figur 15: eine schematische Darstellung der "Spulerumgebung" für die Changierung, und
- Figur 16: eine schematische Darstellung eines Steuerungssystems nach der Erfindung.

Es werden vorerst allgemeine Erklärungen im Zusammenhang mit den Figuren 10ff aufgeführt. Anschliessend ist auf die Ausführungen gemäss den Figuren 1 bis 9 einzugehen.

Die Fig. 10 zeigt schematisch einen Querschnitt durch eine Spulmaschine 1, in welcher mittels einer Changiervorrichtung 2 ein Faden F zu einer Spule 3 aufgebaut wird. Die Spule 3 baut sich auf einer Hülse 4 auf, welche von einem Spulendorn 14 aufgenommen ist.
Der Antrieb der Spule 3 erfolgt entweder über einen Antrieb des Spulendornes 14 (nicht gezeigt) oder mittels einer Reibwalze oder Kontaktwalze 5. Die Reib- oder Kontaktwalze (bei angetriebenem Spulendorn) hat ausserdem noch die Funktion, den Faden von einem changierenden Fadenführer 7, hier Zeiger 7 genannt, zu übernehmen. Der Zeiger 7 ist zwischen oder vor einem Leitlineal 6 und der Reibwalze bzw. Tachowalze 5, angeordnet. Ergänzungen der Beschreibung des Zeigers sind in unserer Patentanmeldung CH 1119/99 vom 16. Juni 1999 enthalten.

Die Spule 3 mit der Hülse 4 ist in Arbeitsposition gezeigt, wobei zusätzlich eine bei Beginn eines Spulenaufbaus in Arbeitsposition befindliche leere Hülse 4.1 an der Reib- bzw. Tachowalze 5 anliegend gezeigt ist, während mit 4.2 leere Hülsen in Warteposition gezeigt sind. Diese beiden Wartepositionen sind die Ausgangspositionen für eine mit strichpunktierter Linie gezeigten Drehbewegung eines sogenannten Revolverantriebes, mittels welchem die leeren Hülsen an die Reibwalze bzw. die volle Spule 3.1 von der Reibwalze weg in eine Wegnahmeposition bewegt werden.

Der Zeiger 7 ist mit dem formmässig grösseren und gewichtsmässig schwereren Ende auf einer Motorwelle 9 eines Motors 8 drehfest befestigt, wobei der Motor 8 von einer Steuerung 12 entsprechend eines Hubprogrammes für den Aufbau einer Spule gesteuert ist. Die Eingabe eines solchen Programmes in die Steuerung geschieht über ein Eingabegerät 13.

Zur Kontrolle der Bewegung des Zeigers 7 ist ein Bewegungsüberwachungsgerät 16 vorgesehen, bestehend aus einem fest mit der Motorwelle 9 verbundenen Signalgeber 10 und einem davon getrennt angeordneten Signalempfänger 11, welcher seine empfangenen Signale der Steuerung 12 abgibt. Der Zeigerantrieb kann als einen Servoantrieb konzipiert werden, welcher einen Encoder umfasst, der im Betrieb mindestens eine Pulsreihe erzeugt. Der Encoder kann z.B. mit zwei Puls-Spuren versehen werden, wobei jede Spur zur Erzeugung von 1024 Pulse pro Umdrehung gebildet ist.

Die Fig. 11 zeigt die Spulmaschine 1 in Blickrichtung I, wobei der Einfachheit halber das Eingabegerät 13 und die Steuerung 12 nicht dargestellt sind. Mit der Fig. 11 soll erstens dargestellt werden, dass der Zeiger 7 nicht nur innerhalb des Hubes H hin- und herbewegt werden kann, sondern dass der Faden F einerseits für den Spulenwechsel mittels des Zeigers 7 in der Stellung C stillgesetzt werden kann, um auf der fertigen Spule einen sogenannten Endwulst zu bilden.

Im weiteren kann der Zeiger 7 für einen Fadeneinzug bei Beginn eines Spulvorganges oder beim Spulenwechsel in der Position A und B ausserhalb des Hubes H stillgesetzt (oder mit einer verminderten Geschwindigkeit gefahren) werden und zwar einerseits in der Position A, um den Faden in einer Position zu halten, in welcher dieser von einem Fangmesser oder Hülsenkerbe einer nächstfolgenden Hülse gefangen werden kann, andererseits in der Stellung B wo der Faden in einer Reservewicklung auf das Hülsenende bilden kann. Anschliessend wird der Faden F durch den Zeiger 7 in den Hub H geführt und weiter innerhalb des Hubes hin- und herchangiert.

Daraus ist ersichtlich, dass der Zeiger dieser Variante nicht nur an den Enden des Hubes ohne äussere Hilfsmittel verzögert bzw. beschleunigt werden kann, sondern dass der Zeiger sehr rasch in Positionen gebracht werden kann, in welchen dieser für einen kurzen Moment stillsteht, um anschliessend wieder mit definitiver Geschwindigkeit in einen weiteren Funktionsbereich verschoben bzw. beschleunigt zu werden.

Die Fig. 12 zeigt zusätzlich einen Geschwindigkeitsverlauf des Zeigers 7. Dieser gezeigte Geschwindigkeitsverlauf ist je nach Art des Spulenaufbaus unterschiedlich, weshalb der gezeigte Geschwindigkeitsverlauf keine Einschränkung für den möglichen Geschwindigkeitsverlauf des Zeigers 7 darstellt. Fig. 13 zeigt eine Variante des Leitlineales 6, indem einerseits das Leitlineal 6.3 gegenüber dem Leitlineal 6 der Fig. 2 und 3 eine gestreckte Führungsbahn 17.1 aufweist und andererseits der Faden F in einem verlängerten Führungsschlitz 15.1 des Fadenführers 7 geführt ist. Dabei besteht durchaus die Möglichkeit, je nach Spulenaufbau und Changiergeschwindigkeitsverlauf und Anordnung der Reibwalze bzw. Tachowalze 5 relativ zum Zeiger 7 und relativ zum Leitlineal 6 andere Leitlinealformen vorzusehen.

Anhand der schematischen Darstellung in der Figur 14 soll nun die Bedeutung der Changierung für den Spulenaufbau im allgemeinen erläutert werden, ohne dabei allfällige Probleme im Zusammenhang mit der praktischen Realisierung einzugehen. Solche Probleme und Lösungen gemäss dieser Erfindung werden nachfolgend anhand anderer Figuren erklärt.

Fig. 14 zeigt diagrammatisch die Drehachse D des Zeigers 7 sowie die Umkehrstellen U1, U2 einer bestimmten Changierbewegung des Fadenführers 15 mit Hublänge B. Die Längsachse ZL des Zeigers 7 muss um die Achse D durch einen Winkel γ geschwenkt werden, um die Changierbewegung zu erzeugen. Zur optimierten Gestaltung der Spule, sollte es möglich sein, einen variablen Drehwinkel als Umkehrpunkt gemäss der Steuerung zu wählen. Diese Bewegung kann in die Steuerung 12 einprogrammiert werden, wobei die Umkehrstellen z.B. gegenüber einer Referenzlinie R definiert werden. Der Sensor 10 (Fig. 10) bzw. die Auswertung in der Steuerung 12 kann prinzipiell derart ausgelegt werden, dass der Motor 8 durch die Steuerung mittels eines Vergleichs mit einer vorgegebenen Umkehrstelle (U1 bzw. U2) seine Drehung umkehrt. Die Ist-Position des Zeigers 7 ist über das Bewegungsüberwachungsgerät 16 stets bekannt und kann von der Steuerung 12 mit den vorgegebenen Umkehrstellen verglichen werden, um die Umkehr jeweils an der gewünschten Stelle zu ermöglichen.

Diese Umkehrstellen U1,U2 bestimmen die Positionen der entsprechenden Kanten der Spule. Einfachheitshalber kann vorerst von einer zylindrischen Spule ausgegangen werden. Die Positionen der Spulenkanten in der axialen Richtung gegenüber der Hülse sind in zweierlei Hinsicht wichtig:
- Erstens, müssen sie einer vorgegebenen Hubbreite (axialen Länge) der Spule entsprechen, und
- Zweitens, müssen die einmal festgelegten Positionen eingehalten werden oder einen vorgegeben Änderungsmuster folgen (d.h. sie dürfen nicht unkontrolliert "wandern").

Die Umkehrstellen U1, U2 können (innerhalb vorgegebener Grenzen) über das Eingabegerät 13 geändert werden, wie nachfolgend näher erklärt wird. Dies ist schematisch mit den gestrichelten Linien in Fig. 14 angedeutet. Es muss allenfalls die Drehgeschwindigkeit des Armes geändert werden, z.B. wenn die Lineargeschwindigkeit des Fadenführers konstant bleiben muss. Es kann z.B. auch ein Spulenaufbauzyklus eingegeben werden, womit der Hub während des Spulenaufbaus geändert werden kann. Zum Aufbauzyklus gehört z.B. auch die Definition einer damit verbundenen Fadenfangposition, wie schon beschrieben. Die Eingabe kann z.B. anhand von vorbestimmten Spulparameter erfolgen. Die Bedienungsperson wird zum Beispiel von der Steuerung 12 dazu aufgefordert, die erforderlichen Parameter einzugeben, bevor ein Spulzyklus gestartet werden kann.

Die Figur 15 zeigt schematisch einen Teil eines Spulendornes 50 mit einer Drehachse (Längsachse) DA und einer Hülse 51, welche durch geeignete Mittel (nicht gezeigt) an einer vorbestimmten Stelle in der Längsrichtung des Dornes gehalten wird. Es ist eine Spule (nicht gezeigt) innerhalb einer vorgegebenen maximalen Hubbreite HB1 auf der Hülse aufzubauen. Diese Hubbreite wird gegenüber einem "Referenzdatum" RD definiert, das sich in diesem Beispiel in der Hubmitte befindet (obwohl dies nicht wesentlich ist). Die Referenzlinie R der Figur 14 wird vorzugsweise geändert, um mit dem Referenzdatum RD (Fig. 15) der Spulerumgebung zusammenzufallen - die beiden Referenzen müssen aber auf jeden Fall eine vorbestimmte Beziehung zueinander aufweisen, die dann beim Programmieren der Steuerung der Changierung berücksichtigt werden muss.

Wenn es sich um eine zylindrische Spule handelt, befinden sich die Spulenkanten idealerweise an den Grenzen der vorbestimmten Hubbreite HB1. Trotzdem wird vorzugsweise nicht stets bis zu diesen äusseren Grenzen aufgewickelt, da das Risiko von Materialanhäufungen in den Randbereiche der Spule gross ist. Es ist daher bekannt, bei der Bildung einer zylindrischen Spule, die Hubbreite während der Spulreise periodisch zu ändern (Hubatmung) - schematisch in Figur 15 mit der "Hubbreite HB2" angedeutet, obwohl die eigentliche Hubatmung einen komplexeren mechanischen Vorgang erfordern kann. Die Hubatmung erfolgt nun erfindungsgemäss mittels Bewegungen des Zeigers, gesteuert durch ein vorgegebenes Steuerungsprogramm. Die Verwendung einer Anordnung gemäss den Figuren 10 bis 14 ermöglicht aber auch die Programmierung des Spulers um Spulen (Packungen) mit einem anderen (nichtzylindrischen) Aufbau (z.B. konusförmige oder bikonische Spulen) zu realisieren. Dies erfordert ebenfalls ein Steuerungsprogramm, welches eine variable Hubbreite vorsieht.

### Auswahl und Einhalten eines Windungsverhältnisses.

Das Windungsverhältnis kann konventionell mit der folgenden Formel dargestellt werden$\text{(1) WV =} \frac{\text{Anzahl Spulenumdrehungen n(SP)}}{\text{Anzahl Doppelhübe des Fadenführers n(DH).}}$ oder, anders ausgedrückt, die Anzahl Spulenumdrehungen pro Doppelhub.

Aus dieser Formel sind traditionell Beziehungen zwischen der Spulendrehzahl und der entsprechenden Drehzahl eines Antriebsmotors für die Changierung abgeleitet worden (siehe z.B. US 4,676,441). Diese Beziehungen dienen der Bestimmung eines geeigneten Steuerungsprogrammes für den Changierungsantrieb. Die traditionell abgeleiteten Beziehungen reichen für diesen Zweck im Zusammenhang mit einem System, worin die Bewegungscharakteristik des Fadenführers über den Hub durch die Geometrie von mechanischen Führungselementen (z.B. einer Nutenwalze bzw. der Flügel in einer Flügelchangierung) gegeben ist. Die traditionell abgeleiteten Beziehungen reichen für den Zweck nicht mehr aus, wo der Fadenführer nicht mehr bloss "mechanisch" sondern mit einem viel höheren Flexibilitätsgrad "etektrisch" gelenkt wird.
Die Anzahl Doppelhübe n(DH) kann aber durch die folgende Formel dargestellt werden:$\text{(2) n(DH) =} \frac{\text{V(CH)}}{\text{2xHB}}$ wo, V(CH) die mittlere Geschwindigkeit des Fadenführers über einem einzigen Hub, und
HB die entsprechende Hubbreite ist.
Weiter$\text{(3) n(SP) =} \frac{\text{V(SP)}}{\text{π .D (SP)}}$ wo, V(SP) die Umfangsgeschwindigkeit der Spule, und
D(SP) der momentane Spulendurchmesser ist.

Daraus ergibt sich die folgende Beziehung:$\text{(4) WV =} \frac{\text{2 x HB. V(SP)}}{\text{π . D (SP) . V(CH)}}$ und$\text{(5) WV=} \frac{\text{2 x HB x n(SP)}}{\text{V(CH)}}$

Es sind daraus zwei Schlussfolgerungen möglich:
(i) Für das Einhalten einer vorgegebenen Bandbreite des Kreuzungswinkels, der vom Verhältnis zwischen V(SP) und V(CH) abhängt, ist nicht nur die Auswahl eines geeigneten Windungsverhältnisses für jeden durchzufahrenden Spulendurchmesser massgebend - die eingestellte Hubbreite muss auch berücksichtigt werden. Mit anderen Worten, bei der Programmierung einer veränderbaren Hubbreite muß die Auswahl des Windungsverhältnisses sowohl in Abhängigkeit von dem Spulendurchmesser wie auch in Abhängigkeit von der Hubbreite erfolgen, um die vom Endbenutzer eingegebene Bandbreite des Kreuzungswinkels einhalten zu können.
(ii) Für ein effektiv ausgewähltes Windungsverhältnis WV und eine effektiv eingestellte Hubbreite HB lässt sich die geeignete mittlere Fadenführergeschwindigkeit V(CH) aus der Spulendrehzahl ableiten.

Aus dieser Beziehungen lassen sich somit wichtige Steuerungsparameter ableiten, die eingehalten werden müssen, um einen gewünschten Packungsaufbau zu ergeben. Die Berücksichtigung dieser Erkenntnisse bringt an und für sich erhebliche Vorteile. Sie ermöglicht aber nicht ohne weiteres eine optimale bzw. vollständige Ausnutzung der neuen Möglichkeiten der weiterentwickelten Antriebstechnik. Um ein solches Ergebnis erzielen zu können, müssen die Bewegungen des Fadenführers innerhalb eines Hubes gesteuert werden, wie dies verschiedentlich im Stand der Technik angedeutet worden ist, ohne aber anzugeben, wie das System als ganzes zu steuern wäre.

### Gestaltung eines Steuerungssystems

Um den Überblick über die verschiedenen Teile des Systems zu ermöglichen, werden hier drei "Funktionen" des Systems beschrieben. Diese Funktionen können softwaremässig ineinander verschachtelt werden, wobei es vorteilhaft ist, sie auch bei der Programmierung voneinander zu trennen und auseinanderzuhalten. Die drei Funktionen sind:

### 1. Die erste spultechnologische Funktion:

Diese Funktion umfasst die Rechenroutine, die anhand der Figuren 10 bis 15 und der Formel 1 bis 5 erläutert wurden. Die "Produkte" dieser Funktion sind einerseits die Auswahl eines geeigneten Windungsverhältnisses um die Bandbreite für den Kreuzungswinkel β einhalten zu können, andererseits die Ermittlung einer geeigneten mittleren Fadenführergeschwindigkeit, um das ausgewählte Windungsverhältnis einhalten zu können. Diese Produkte lassen sich zum Teil anhand von theoretischen Überlegungen programmieren, beispielsweise$\text{(6) V(CH)= V(SP . tan (β/2)}$$\text{(7) WV=} \frac{\text{2HB}}{\text{π . D(SP) x tan (β/2)}}$

### 2. Die zweite spultechnologische Funktion:

Diese Funktion legt die Bewegungscharakteristik des Fadenführers und des Fadens innerhalb und am Ende des Hubes fest. Eine geeignete Charakteristik lässt sich nicht anhand von theoretischen Überlegungen ermitteln, sondern muss empirisch mit geeigneten Methoden ermittelt werden. Es ist trotzdem möglich, innerhalb des Hubes gewisse "Eckpunkte" eines "Profils" zu definieren, die dann anhand der empirischen Ergebnissen in Abhängigkeit von den Daten für den Einzelfall ausgefüllt werden. Beispiele eines solchen Vorgehens innerhalb des Hubes werden nachfolgend anhand der Figuren 5 bis 9 erklärt. Es ist aber dabei wichtig, dass die durch die erste Funktion ermittelten Kriterien eingehalten werden - sie dienen als kritische Parameter für die Gestaltung der Bewegungscharakteristik. Dies gilt insbesondere (aber nicht ausschliesslich) für das Einhalten der mittleren Fadenführergeschwindigkeit. Es ist daher vorteilhaft, die gewünschte Bewegungscharakteristik als eine (mathematische) Funktion der mittleren Fadenführergeschwindigkeit zu definieren.

### 3. Motorsteuerungsfunktion:

Diese Funktion erfordert die Übersetzung der Ergebnisse der ersten und zweiten Funktionen in Steuersignale, die die entsprechenden Bewegungen des Rotors vom Changierungsantriebsmotor hervorrufen.

Im Hinblick auf die moderne Antriebstechnik ist es ausreichend eine Bewegungscharakteristik des Fadenführers durch Beschleunigungs- bzw. Geschwindigkeitswerte an vorbestimmten Stellen innerhalb eines Hubes zu definieren. Die Spezialisten der Antriebstechnik sind somit in der Lage, die entsprechenden Steuersignale für den gewählten Motorentyp zu bestimmen. Es ist z.B. möglich, in diesem Zusammenhang die Überlegungen aus EP-B- 435622 und/oder EP-A-901979 und/oder WO 98/42606 zu berücksichtigen. Auf diese dritte Funktion wird nicht nachfolgend näher eingegangen, weil sie eine eigene Spezialaufgabe darstellt, die eher mit der Antriebstechnik als mit der Spultechnologie verbunden ist.

Die drei Funktionen lassen sich schematisch gemäss der Figur 16 darstellen. Der Kasten F1 deutet auf Rechenroutine hin, die ein Leitsignal abgeben, welches der erforderlichen mittleren Fadenführergeschwindigkeit entspricht. Die Kasten F2 deutet auf Rechenroutine hin, welche anhand der mittleren Fadenführergeschwindigkeit und eines vorgegebenen Profils die Bewegungscharakteristik des Fadenführers (bzw. des Motorenrotors) definieren.

Der Kasten F3 deutete auf Rechenroutine hin, die die definierte Bewegungscharakteristik in geeignete Steuersignale für den gewählten Antriebsmotor AM umsetzen, um den Zeiger Z auf die optimale Art und Weise über die eingestellte Hubbreite (bzw. durch den entsprechenden Hubdrehwinkel) oszillieren zu lassen.

Es wird aber dem Fachmann klar sein, dass es in der Praxis sehr schwierig sein wird, die eigentlichen Bewegungen des Zeigers Z nach dem gewünschten "Vorbild" zu steuern. Um das Einhalten der kritischen Parameter zu sichern, ist es daher ratsam, eine Überwachung vorzusehen, die vorzugsweise mittels mindestens einer Rückkoppelung in der Lage ist, gewisse Steuerparameter anzupassen, um die gewünschten Ergebnisse möglichst zu erzwingen, falls sie sich nicht anhand der schon erläuterten Steuersignale ergeben.

Eine erste Rückkoppelung dieser Art ist in der Figur 16 mit der Sensorik S für die Position des Zeigers Z (bzw. seines Antriebes AM), ein Vergleicher VG1 und einem Sollwertsteller SW1 für die Zeigerposition angedeutet, wobei sich aus dem Vergleich eine Systemkorrektur ableiten lässt. Eine zweite Rückkoppelung ist mit einem Vergleicher VG2 und einem Sollwertstelter SW2 angedeutet.

Erfindungsgemäss erfolgt die Überwachung im Rahmen der ersten Funktion. Die Korrektur kann in der Form einer Korrektur der ermittelten mittleren Fadenführergeschwindigkeit (mittels VG1) und oder der Sollwerte für die Hubbreite (mittels VG2) erfolgen. Ausführungen der Geräte, die eine solche Überwachung ermöglichen, werden nachfolgend anhand der Figuren 1 bis 4 beschrieben werden, wobei zuerst auf die vorerwähnten Probleme der Einhaltung vorgegebener Umkehrpunkte für den Fadenführer einzugehen ist. Bei den hohen Doppelhubzahlen, die in einem Hochgeschwindigkeitsspuler erforderlich sind, kann nicht damit gerechnet werden, dass der Fadenführer ohne weiteres am theoretischen Umkehrpunkt (beispielsweise U1 oder U2, Fig. 14) zuerst stillsteht und dann sich in die umgekehrte Richtung bewegt. Die Umkehrung der Fadenführerbewegung ist stets mit einem gewissen Fehler behaftet. Es gilt, daher, diese Tatsache Rechnung zu tragen, um seine Bedeutung für den Spulenaufbau in akzeptablen Grenzen zu halten, wobei solche Grenzen vom Benutzer der Maschine (in Abhängigkeit von der eigenen Qualitätsansprüchen) definiert werden.

### Geeignete Ausführungen

Figur 1 zeigt eine Möglichkeit der Berechnung der Abweichungen der Endpunkte eines Fadenführers bei der Umkehrung an einem Umkehrpunkt. Ein Encoder 110, eines hier nicht dargestellten Antriebs liefert Impulse an eine Auswerteeinrichtung, die beispielsweise nach einem Feedback-Verfahren ausgewertet werden. Die Auswerteeinrichtung 112 liefert einen Soll-Umkehrpunkt, der als Ist-Hubumkehrpunkt I an einen Speicher, vorzugsweise Flash-Speicher 113 geliefert wird. Dieser Ist-Wert I wird an einen Rechner 114 weitergeleitet. In dem Rechner 114, der als Steuerrechner ausgelegt ist, sind sowohl die Changiergeschwindigkeiten V_{CH} des Fadenführers und der exakte Hubumkehrpunkt gespeichert, der als Sollwert S verwendet wird. Durch die Subtraktion des Ist-Wertes I vom Soll-Wert S wird die Differenz und ein Nachlauffehler des Fadenführers und ein daraus resultierender, genannter Schleppfehler des Fadens ermittelt, welche als einen kombinierten Wert in Abhängigkeit der Changiergeschwindigkeit V_{CH} in einer Nachlauftabelle 115 im Rechner 114 gespeichert werden. Bei einem Doppelhubzahlsprung kann ein zu erwartender Nachlauffehler des Fadenführers, des Fadens aus der Tabelle 115 mittels Interpolation berechnet werden, so daß entsprechende Steuerbefehle, welche einen neuen Umkehrpunkt des Fadenführers berücksichtigen, an die Steuerungen weitergegeben werden.

Die Figur 2 zeigt eine Alternative zu Figur 1 und umfasst einen Encoder 111, welcher sein Signal in eine Auswerteinrichtung 112 liefert, die daraus den Ist-Hub-Umkehrpunkt liefert. Hierbei liefert der Steuerrechner 114 den Soll-Wert der Umkehrung an den Flash-Speicher 113. Die Ermittlung der Abweichung des Ist-Wertes I vom Soll-Wert S findet ausserhalb des Rechners 114 statt, wobei diese nach Berechnung an den Rechner 114 und an einen Sollwertgeber 116 weitergegeben wird. In der Nachlauftabelle 115 werden die Abweichungen in Abhängigkeit der Changiergeschwindigkeit V_{ch} gespeichert. Der Sollwertgenerator 116 gibt entsprechende Steuerbefehle nach Erhalt des Abweichungswertes an einen Lage-Drehzahlregler 117 eines Antriebes weiter.

Bei der in Figur 2 dargestellten Möglichkeit erfolgt eine Korrektur des Changierhubes nach jedem Hubdurchgang. Hierdurch kann das System einen auftretenden Nachlauffehler viel schneller ausregeln, als bei der Lösung aus Figur 1.

Die Berechnungen der Soll-Ist-Abweichungen erfolgen im allgemeinen für die linke und rechte Seite der Changierung, so dass auch Sollwerte für die linke und rechte Spulenseite in dem Rechner 14 bzw. Speicher 13 gleichzeitig vorhanden sind.

Figur 3 zeigt die Berechnungsweise einer mittleren Verlegegeschwindigkeit bzw. mittlere Winkelgeschwindigkeit ωₘ eines Zeigers als Fadenführer, die für die Einhaltung eines bestimmten Windungsverhältnisses bei einer bestimmten Spulendrehzahl ermittelt wird. Mittels einer Eingabe 130 können kundenspezifische Betriebsdaten BD eingegeben werden, beispielsweise Kreuzungswinkel, Bandbreite, Hubbreite etc.. Desweiteren sind die für eine Steuerung der Changierung wichtigen Konfigurationsdaten KD, vorzugsweise fest, vorgegeben, die für die Berechnung von Stelldaten der Changierung SD verwendet werden. Ausserdem wird eine Bruchtabelle BT, in der unter anderem günstige Windungsverhältnisse enthalten sind, bereitgestellt.

Aus den Betriebsdaten BD, der Bruchtabelle BT und den Konfigurationsdaten KD wird zusammen mit einem aktuell berechneten Spulendurchmesser SPD eine Windungsverhältnistabelle WV erzeugt. In der Windungsverhältnistabelle WV werden Datensätze bestehend aus dem Spulendurchmesser, der Angabe eines Hubsprungs und der Hubbreite oder Hublänge gebildet. Ein Hubsprung kann somit bei einem vorgegebenen Spulendurchmesser eingeleitet werden. Der Sprung selbst wird durch die zulässigen Kreuzungswinkeländerungen begrenzt.

Zur Ermittlung des aktuellen Spulendurchmessers werden einerseits die Stelldaten der Changierung SD berücksichtigt. Andererseits wird die Frequenz einer Tastwalze f_{TW} als auch die Frequenz der Spule f_{SP} hierfür verwendet. Aus den genannten Daten wird der aktuelle Spulendurchmesser D(SP) ermittelt.

Gleichzeitig wird der Frequenzimpuls f_{SP} an einen Sollhubzähler H_{SOLL} weitergegeben. Zur Berechnung der Sollposition während des Hubes liefert die Windungsverhältnistabelle WV einen Wert für den Spulendurchmesser an den Hubzähler H_{SOLL}.

Der Antrieb der Changiereinrichtung verfügt seinerseits über einen Hubzähler, der die Ist-Position des Fadenführers festhält. Aus dem Vergleich der Sollposition mit der Ist-Position des Fadenführers entsteht in einem Regler 131 eine Regel- und Führungsgrösse. Die Stellgrösse dieses Reglers 131 ist die mittlere Verlegegeschwindigkeit bzw. Winkelgeschwindigkeitωₘ.

Für die Einhaltung des Windungsverhältnisses WV bei einer gegebenen Spulendrehzahl, ist es vorteilhaft, das Windungsverhältnis WV mit einer hohen Auflösung zu überwachen. Hierzu liefert ein Tachogeber eine bestimmte Anzahl Impulse fₛₚ pro Spulenumdrehung. Jedem Puls des Tachos lässt sich hierdurch für ein vorbestimmtes Windungsverhältnis ein genau ermittelbarer Hubweg zuordnen.

Figur 4 zeigt eine schematische Darstellung zur Berechnung der Beschleunigungswerte für einen Servoantrieb einer Changiereinrichtung. Hierzu werden weitere Betriebsdaten BD, die z.B. für eine Hubatmung wichtig sind, bevorzugt von einem Benutzer manuell vorgewählt. Die für die Hubatmung wichtigen Werte sind unter anderem die Hubperiode, die Hubverteilung und die Hubamplitude etc. (siehe unten).

Aus diesen Betriebsdaten BD werden Stelldaten festgelegt, die für eine Berechnung der Hubbreite HB verwendet werden. Aus den Konfigurationsdaten KD für die Steuerung, insbesondere der Zeigerlänge und der Profiltabelle PT eines Geschwindigkeitsprofils in einem Hub werden weitere Stelldaten der Changierung erfasst, die für die Beschleunigungswerte des Antriebs AS weiterverwendet werden. Aus diesen Betriebsdaten BD, den Konfigurationsdaten KD und der Bruchtabelle BT wird die Windungsverhältnistabelle WV festgelegt. Diese Windungsverhältnistabelle WV enthält auch den Verlauf der Hublänge in Funktion des Spulendurchmessers. Der Hubperiodenzähler HP wird vom Istzähler Hᵢₛₜ mit Werten oder Impulsen beaufschlagt.

Aus dem Hubperiodenzähler HP, der den Spulendurchmesser D(SP)entsprechenden Hubbreite aus der Windungsverhältnistabelle WV und dem in den Betriebsdaten BD definierten Verlauf der Hubatmung (in Funktion der Hubzahl) wird nun der aktuelle Hubbreiten-Sollwert HB bestimmt. Aus dem Hubbreitennsollwert HB, der Windungsverhältnistabelle WV, der Profiltabelle PT und der mittleren Verlegegeschwindigkeit bzw. mittleren Winkelgeschwindigkeitωₘ werden nun die Beschleunigungswerte AS des Servoantriebs bestimmt.
Der Zähler der Hubperiode HP erhält Daten von einem Hubzähler, der mit Signalen oder Werten vom Ist-Hubzähler des Servomotors beaufschlagt wird. Aus den Stelldaten der Changierung, der berechneten Hubbreite und der ebenfalls berechneten mittleren Verlegegeschwindigkeit wird eine Beschleunigungstabelle AS für den Servoantrieb der Changiereinrichtung berechnet.

Insgesamt ergibt sich durch die Berechnung der Beschleunigungstabelle AS eine sehr genaue Verlegung des Fadens auf der rotierenden Spule bei Einhaltung des Windungsverhältnisses und der Spulendrehzahl.

Figur 5 zeigt ein Beispiel für die Parametrisierung einer Hubatmung. Die Hubatmung führt zu einer Modulation der Hubbreite im Verlauf der Spulreise.

Figur 5 zeigt die zeitliche Zu- und Abnahme des Nominalhubes mit einer Hubamplitude A. Die Hubamplitude A kann in ‰ des Nominalhubes HB gewählt werden. Die Hubverteilung V gibt das Verhältnis des Anstiegs zum Abfall der Amplitude an, beispielsweise in % der Periode. Die Hubperiode P beschreibt die zeitliche Länge des Modulationszyklus und kann in Einheiten der Changierhübe angegeben werden. In weiteren Alternativen der Modulationen kann die Periode P sich auch auf die Anzahl der Doppelhübe (n_{DH}) oder auf den Spulendurchmesser oder Spulzeitbeziehen.

Es können aber auch, wie schon vorerwähnt, mindestens zwei verschiedene Kombinationen der Amplitudenmodulationen im Wechsel zum Einsatz kommen (Figur 7). Somit ist es aber auch möglich, zeitweise die Hubbreite konstant zu halten (Figur 8). In diesem Fall ist dann die Amplitude A₂ und/oder die Hubverteilung V₂ gleich Null. Figur 6 zeigt die Vorgabe eines Geschwindigkeitsprofils in einem Hub. Das Geschwindigkeitsprofil ist definiert mit den Stützstellen P₀ bis P₈ und legt die (relative) Geschwindigkeit des Fadenführers bzw. der Changiereinrichtung zwischen den Endausschlagen E₁ und E₂. Die Endausschläge E₁ und E₂ stellen eine relative Hubbreite dar, die entsprechend der tatsächlichen Hubbreite auf einer Spule angepasst wird. Ebenso sind die Stützpunkte P₀ bis P₈ als relative Geschwindigkeitswerte bezüglich der mittleren Auslenkgeschwindigkeit dargestellt. Aus dem gegebenen Geschwindigkeitsprofil, und der tatsächlichen Hubbreite berechnet ein Steuerrechner das Beschleunigungsprofil für einen Servoantrieb, wobei das Windungsverhältnis und die Spulendrehzahl nahezu exakt eingehalten werden.

Figur 9 zeigt beispielsweise die durchmesserabhängige Änderung der Hubbreite HB in Abhängigkeit des Spulendurchmessers, die über die Stützstellen D₁ und die dazugehörigen Hubbreiten HB₁ definiert ist. Gezeigt sind in diesem Beispiel vier Stützstellen D₀ bis D₃ sowie HB₀ bis HB₃. Selbstverständlich kann die Hubbreitenänderung in Abhängigkeit der Anzahl der Doppelhübe n_{DH} oder der Spulzeit t vorgenommen werden.

Die Hubbreitenvariation und die Parameter für die Hubatmung (z.B. Figur 7) können sowohl in fest vorgegebenen Menüs vorhanden sein als auch durch einen Bediener vorgegeben werden. Die Bereitstellung von Spulrezepten erleichtert insgesamt die Arbeit beim Aufspulen des Fadens.

Die Anordnung ist vorzugsweise derart gewählt, dass der Benutzer die Hubbreite (HB) der zu bildenden Spule vorgeben (in die Steuerung eingeben) muss. Anhand dieser vorgegebenen Hubbreite kann die Steuerung (vorzugsweise ein Rechner) eine Sollposition (RR) für den Endpunkt der Umkehrung des Fadenführers am rechten Spulenrand und eine Sollposition (LR) für den Endpunkt der Umkehrung des Fadenführers am linken Spulenrand ermitteln und für den Spulvorgang festlegen. Diese Sollpositionen bilden sowohl feste Referenzpunkte (Ausgangspunkte) für den Packungsaufbau, wie auch gleichzeitig die ersten Sollwerte (Soll-Umkehrpunkte) für die Antriebssteuerung der Changierung. Der Endpunkt der Umkehrung des Fadenführers am linken (rechten) Spulenrand soll daher mit dem entsprechenden Soll-Umkehrpunkt zusammenfallen. Wie aber schon in der vorangehenden Beschreibung erklärt wurde, ist es unwahrscheinlich, dass der Fadenführer derart vom gesteuerten Antrieb bewegt werden kann, dass er genau an irgendeinem in der Steuerung festgelegten Soll-Umkehrpunkt zum Stillstand kommt und seine "Rückreise" beginnt. Mit anderen Worten, man muss damit rechnen, dass sich der eigentliche Endpunkt der Fadenführerbewegung stets von einem in der Steuerung festgehaltenen Soll-Umkehrpunkt abweichen wird, d.h. gegenüber diesem Punkt einen Fehler vorweisen wird. Dieser Fehler ist aber jeweils feststellbar und messbar. Die Steuerung kann daher dafür sorgen, dass die Summierung des gemessenen Fehlers mit dem, in der Steuerung festgehaltenen, Soll-Umkehrpunkt jeweils die geltende Sollposition für den Endpunkt der Umkehrung ergibt. Letztere Sollposition kann selbst über die Spulreise in Abhängigkeit vom vorgesehenen Spulenaufbau variabel sein (Hubatmung, usw.). Der jeweilige Fehler gegenüber dem momentan geltenden Soll-Umkehrpunkt ist nicht direkt beeinflussbar, dafür kann aber die Steuerung den durch sie selbst festgelegten Soll-Umkehrpunkt anpassen, um die effektive Grösse des Fehlers zu berücksichtigen. Es ist aber zu bemerken, dass, obwohl die Soll-Umkehrpunkte frei durch die Steuerung festgelegt werden können, die Sollpositionen für die Endpunkte der Umkehrung nur gemäss dem eingegebenen Daten des Spulvorganges veränderbar sind.

## Patentansprüche

1. Verfahren zum Betrieb einer Faden aufwindenden Maschine, insbesondere Spulmaschine, wobei mittels eines Fadenführers (15) einer Changiereinrichtung ein Faden (F) quer zur Fadenabzugsrichtung alternierend zwischen zwei Umkehrpunkten (U1,U2) innerhalb eines Changierhubes (H) hin und hergeführt wird, um auf einer rotierenden Spule verlegt zu werden, wobei an einem Umkehrpunkt (U1,U2) ein Istwert (I) für einen Endpunkt der Umkehrung des Fadenführers (15) festgestellt wird und in Abhängigkeit des Istwertes (I) des Endpunktes der Changierhub (H) bei einem nachfolgenden Hub (H) korrigiert, vorzugsweise verkürzt oder verlängert, wird, **dadurch gekennzeichnet, dass**
- eine von der Changierung einzuhaltende Hubbreite (HB) vorgegeben wird, wobei die vorzugebende Hubbreite (HB) über den Verlauf einer Spulreise gegenüber einem Referenzdatum, vorzugsweise gegenüber der Hubmitte, definiert wird,
- aus der Hubbreite (HB) mindestens ein erster Sollwert (S) für den Endpunkt der Umkehrung des Fadenführers (15) abgeleitet wird; und
- in Abhängigkeit von einer ermittelten Differenz zwischen dem Istwert (I) für den Endpunkt der Umkehrung des Fadenführers (15) und dem Sollwert (S) für den Endpunkt der Umkehrung des Fadenführers (15) ein geänderter Sollwert (S) für den Endpunkt der Umkehrung des Fadenführers (15) eines nachfolgenden Hubs (H) derart abgeleitet wird, dass die Differenz zwischen dem Istwert (I) und dem ersten Sollwert (S) reduziert wird.

2. Verfahren nach Anspruch 1, **dadurch gekennzeichnet, dass** der Changierhub (H) in Abhängigkeit der Differenz des Endpunkts vom Umkehrpunkt (U1,U2) korrigiert wird.

3. Verfahren nach einem der vorherigen Ansprüche, **dadurch gekennzeichnet, dass** die Differenz des Endpunktes vom Umkehrpunkt (U1,U2) über mehrere Hübe (H) gemittelt wird.

4. Verfahren nach einem der vorherigen Ansprüche, **dadurch gekennzeichnet, dass** der Changierhub (H) in einem beliebigen Hub (H) korrigiert wird.

5. Verfahren nach einem der vorherigen Ansprüche, **dadurch gekennzeichnet, dass** der Changierhub (H) in dem unmittelbar danach folgenden Hub (H) korrigiert wird.

6. Verfahren nach einem der vorherigen Ansprüche, **dadurch gekennzeichnet, dass** ein Fehler aus der Differenz des Endpunktes vom Umkehrpunkt (U1,U2) berechnet wird.

7. Verfahren nach einem der vorherigen Ansprüche, **dadurch gekennzeichnet, dass** der Fehler, vorzugsweise in einer Tabelle in Abhängigkeit der Changiergeschwindigkeit, gespeichert wird.

8. Verfahren nach einem der vorherigen Ansprüche, **dadurch gekennzeichnet, dass** bei einem Doppelhubzahlsprung ein zu erwartender Fehler aus der Tabelle interpoliert wird und von der Hubbreite (HB) subtrahiert oder addiert wird, so dass die durch den Doppelhubzahlsprung verursachte Hubverkürzung oder Hubverlängerung kompensiert wird.

9. Verfahren nach einem der vorherigen Ansprüche, **dadurch gekennzeichnet, dass** die Hubbreite (HB) im Verlauf einer Spulreise variiert wird.

10. Verfahren nach einem der vorherigen Ansprüche, **dadurch gekennzeichnet, dass** in Abhängigkeit eines vorbestimmten Windungsverhältnisses und einer Spulendrehzahl der Antrieb des Fadenführers (15) bzw. der Changiereinrichtung derart gesteuert wird, dass bei der Spulendrehzahl oder einer Änderung der Spulendrehzahl das Windungsverhältnis eingehalten wird.

11. Verfahren nach Anspruch 10, **dadurch gekennzeichnet, dass** die Hubbreite (HB) und/oder das Windungsverhältnis variiert werden.

12. Verfahren nach einem der vorherigen Ansprüche, **dadurch gekennzeichnet, dass** die Verlegung des Fadens (F) mittels einer Hubatmung und/oder einer, vorzugsweise kontinuierlichen, Hubvariation während einer Spulreise moduliert oder korrigiert wird, vorzugsweise in Abhängigkeit des Spulendurchmessers und/oder der Hubzahl und/oder der Zeit und/oder der Hubbreite (HB).

13. Verfahren nach einem der vorherigen Ansprüche, **dadurch gekennzeichnet, dass** ein Geschwindigkeitsprofil des Fadenführers (15) zwischen den Umkehrpunkten (U1,U2) des Hubes (H) vorgegeben wird.

14. Verfahren nach einem der vorherigen Ansprüche, **dadurch gekennzeichnet, dass** das Geschwindigkeitsprofil unabhängig von den Hubbreiten (HB) während einer Spulreise ausgebildet wird und/oder auf eine mittlere Verlegegeschwindigkeit bezogen wird.

15. Verfahren nach einem der vorherigen Ansprüche, **dadurch gekennzeichnet, dass** die mittlere Verlegegeschwindigkeit ermittelt wird durch die Hubbreite (HB), das Windungsverhältnis und die Spulendrehzahl.

16. Verfahren nach einem der vorherigen Ansprüche, **dadurch gekennzeichnet, dass** für ein vorbestimmtes Windungsverhältnis und eine vorbestimmte Spulendrehzahl einem Puls eines Soll-Hubzählers ein bestimmter Hubweg zugeordnet wird.

17. Verfahren nach einem der vorherigen Ansprüche, **dadurch gekennzeichnet, dass** der Soll-Hubzähler bei einem Puls um einen bestimmten Werterhöht wird.

18. Verfahren nach einem der vorherigen Ansprüche, **dadurch gekennzeichnet, dass** der Wert des Soll-Hubzählers mit dem Wert eines Ist-Hubzählers des Antriebs einem Reglerzugeführt werden.

19. Verfahren nach einem der vorherigen Ansprüche, **dadurch gekennzeichnet, dass** der Regler aus dem Wert des Soll- und Ist-Hubzählers die mittlere Korrektur der Verlegegeschwindigkeit ermittelt.

20. Verfahren nach einem der vorherigen Ansprüche, **dadurch gekennzeichnet, dass** die Modulation der Hubbreite (HB) zur Realisierung einer Endwulstausbildung innerhalb des Hubes (H) und/oder zur Bildung einer Fadenreserve, insbesondere außerhalb des Hubes (H), verwendet wird, wobei die Geschwindigkeit des Fadenführers (15) hierbei bis auf Null abgebremst werden kann.

21. Faden aufwindende Maschine, insbesondere Spulmaschine, mit einer Changiereinrichtung, wobei mittels eines Fadenführers (15) einer Changiereinrichtung der Faden (F) quer zur Fadenabzugsrichtung alternierend zwischen zwei Umkehrpunkten (U1,U2) innerhalb eines Changierhubes (H) hin und hergeführt wird, um auf einer rotierenden Spule verlegt zu werden, und die Changiereinrichtung über einen oszillierenden Antrieb verfügt, sowie mit einer Erfassungseinrichtung zum Erfassen eines Istwertes (I) für einen Endpunkt bei der Umkehrung des Fadenführers (15), zur Durchführung des Verfahrens nach einem der vorherigen Ansprüche, **gekennzeichnet durch**
- eine Steuereinrichtung (12) zur Korrektur, vorzugsweise Verkürzung oder Verlängerung, des Changierhubes (H) in Abhängigkeit der Lage des Endpunkts, und
- die Steuereinrichtung (12) in Abhängigkeit von einer ermittelten Differenz zwischen dem Istwert (I) für den Endpunkt der Umkehrung des Fadenführers (15) und einem ersten Sollwert (S) für den Endpunkt der Umkehrung des Fadenführers (15) einen geänderten Sollwert (S) für den Endpunkt der Umkehrung des Fadenführers (15) derart ableitet, dass die Differenz zwischen dem Istwert (I) des Endpunktes bei einem nachfolgenden Hub (H) und dem Sollwert (S) reduziert ist.

22. Maschine nach Anspruch 21, **gekennzeichnet durch** eine Eingabe von Betriebsdaten, einen Spulen-Tachogeber, einen Soll-Hubzähler, einen Ist-Hubzähler am Antrieb der Changiereinrichtung und einer Rechen- und Steuereinheit zur Ermittlung eines Beschteunigungswertes bei Einhaltung eines vorbestimmten Windungsverhältnisses bei einer bestimmten vorgegebenen Hubbreite (HB) und der gegebenen Spulendrehzahl.

23. Maschine nach Anspruch 21 oder 22, mit mindestens einem Spulendorn, wobei die Changiereinrichtung mit einem derart steuerbaren Antrieb versehen ist, dass die Hubbreite (HB) über die Spulreise variabel ist, insbesondere mit einem Schwenkantrieb, **dadurch gekennzeichnet, dass** der Changierantrieb in Abhängigkeit von der Spulendrehzahl und einem vorgebbaren Windungsverhältnis gesteuert ist, wobei das effektive Windungsverhältnis von der Steuerung aus einer Vielzahl von möglichen Windungsverhältnissen gewählt ist und zwar sowohl in Abhängigkeit von Parameter, welche den Kreuzungswinkel beeinflussen als auch in Abhängigkeit von der effektiven Hubbreite (HB).

24. Maschine nach Anspruch 21 oder 22 mit mindestens einem Spulendorn und einer Changierung, wobei die Changierung mit einem derart steuerbaren Antrieb versehen ist, dass die Hubbreite (HB) über die Spulreise variabel ist, insbesondere mit einem Schwenkantrieb, **dadurch gekennzeichnet, dass** die von der Changierung einzuhaltende Hubbreite (HB) vorgegeben ist, wobei die vorzugebende Hubbreite (HB) gegenüber einem Referenzdatum, vorzugsweise gegenüber der Hubmitte, definiert ist, welches in der durch das Spulaggregat definierten Umgebung, insbesondere gegenüber dem Spulendorn, eine vorbestimmte, vorzugsweise feste, Ausrichtung aufweist.

25. Maschine nach Anspruch 24, **dadurch gekennzeichnet, dass** Sollumkehrpunkte in Abhängigkeit von der vorgegebenen Hubbreite (HB) definiert sind, wobei die Sollumkehrpunkte vorzugsweise veränderbar sind, um die Einhaltung der vorgegebenen Hubbreite (HB) zu begünstigen.

26. Maschine nach Anspruch 21 oder 22 mit mindestens einem Spulendorn und einer Changierung, wobei die Changierung mit einem derart steuerbaren Antrieb versehen ist, dass die Hubbreite (HB) über die Spulreise variabel ist, insbesondere mit einem Schwenkantrieb, **dadurch gekennzeichnet, dass** die mittlere Geschwindigkeit des Fadenführers (15) über einem Hub (H) aus der Spulendrehzahl anhand vom effektiven Windungsverhältnis und von der effektiven Hubbreite (HB) abgeleitet ist.

27. Maschine nach Anspruch 21 oder 22 mit mindestens einem Spulendorn und einer Changierung, wobei die Changierung mit einem derart steuerbaren Antrieb versehen ist, dass die Hubbreite (HB) über die Spulreise variabel ist, insbesondere mit einem Schwenkantrieb, **dadurch gekennzeichnet, dass** die Bewegung des Fadenführers (15) über einem Hub (H) gemäss einer vorgegebenen Bewegungscharakteristik gesteuert ist, wobei eine von der Steuerung vorgegebene mittlere Geschwindigkeit des Fadenführers (15) eingehalten wird.

28. Maschine nach Anspruch 27, **dadurch gekennzeichnet, dass** die Bewegungscharakteristik Beschleunigungswerte und/oder Geschwindigkeitswerte definiert, die an vorbestimmten Stellen über den Hub (H) einzuhalten sind.

29. Maschine nach Anspruch 28, **dadurch gekennzeichnet, dass** die optimale Bewegungscharakteristik empirisch ermittelt ist und sich vorzugsweise über die Spulreise, d. h. zwischen dem Anfang und dem Ende der Bildung einer bestimmten Spule, verändert.

30. Maschine nach einem der Ansprüche 21 bis 29, **dadurch gekennzeichnet, dass** die Bewegungen eines hin- und hergehenden Fadenführers (15) durch die Bewegungen eines Motorenrotors bestimmt sind und der Motor (8) mit einer Steuerung versehen ist, welche der Rotor zwischen Umkehrpunkten (U1,U2) drehen lässt, die einen Drehwinkelabstand von weniger als 360°, vorzugsweise weniger als 180° einschließen.

31. Maschine nach Anspruch 21, **dadurch gekennzeichnet, dass** der genannte erste Sollwert (S) der erste Wert einer Sollwertreihe ist, welche einem Verlauf der Hubbreite (HB) über die Spulreise entspricht.

32. Maschine nach Anspruch 30, **dadurch gekennzeichnet, dass** der Istwert (I) für den Endpunkt der Umkehrung des Fadenführers (15) durch eine an einer Motorwelle angebrachte Erfassungseinrichtung festgestellt wird.

## Claims

1. A method for operating a thread-winding machine, especially a winder, wherein a by means of a thread guide (15) of a traverse device a thread (F) is alternately guided to and fro laterally relative to the thread draw-off direction between two reversal points (U1, U2) for being laid onto a rotating bobbin, wherein at one reversal point (U1, U2) an actual value (I) for an end point of the reversal of said thread guide (15) is determined and depending on the actual value (I) of said end point, the traversing stroke (H) is corrected, preferably shortened or extended, during a following traverse (H), **characterised in that**
- a traverse stroke width (HB) to be adhered to by the traversing device is pre-defined, wherein said traverse stroke width (HB) to be pre-determined being defined over the course of a winding operation with respect to a reference datum, preferably with respect to the centre of the traverse stroke,
- at least one desired value (S) for said end point of the reversal of said thread guide (15) is derived from said traverse stroke width (HB); and
- depending on a difference determined between the actual value (I) for said end point of said reversal of said thread guide (15) and the desired value (S) for the end point of the reversal of said thread guide (15), an amended desired value (S) for said end point of said reversal, of said thread guide (15) of a following traverse stroke (H) is derived such that the difference between said actual value (I) and said first desired value (S) is reduced.

2. The method according to claim 1, **characterised in that** said traverse stroke (H) is corrected depending on the difference between said end point and said reversal point (U1, U2).

3. The method according to one of the preceding claims, **characterised in that** said difference between said end point and said reversal point (U1, U2) is determined over a plurality of traverses (H).

4. The method according to one of the preceding claims, **characterised in that** said traverse stroke (H) is corrected in an arbitrary stroke (H).

5. The method according to one of the preceding claims, **characterised in that** said traverse stroke (H) is corrected in the immediately following stroke (H).

6. The method according to one of the preceding claims, **characterised in that** an error is calculated from said difference between said end point and said reversal point (U1, U2).

7. The method according to one of the preceding claims, **characterised in that** said error is stored, preferably in a table as a function of the traversing speed.

8. The method according to one of the preceding claims, **characterised in that** in the event of a jump in the number of double traverse strokes, a predicted error is interpolated from said table and is subtracted from or added to said traverse stroke width (HB) so that the shortening or extension of the stroke caused by said jump in the number of double traverse strokes is compensated.

9. The method according to one of the preceding claims, **characterised in that** said traverse stroke width (HB) is varied in the course of a winding operation.

10. The method according to one of the preceding claims, **characterised in that** the drive of said thread guide (15) or said traversing device is controlled depending on a pre-determined winding ratio and a bobbin speed such that said winding ratio is adhered to at said bobbin speed or in the event of a change in said bobbin speed.

11. The method according to claim 10, **characterised in that** said traverse stroke width (HB) and/or said winding ratio are varied.

12. The method according to one of the preceding claims, **characterised in that** the laying of said thread (F) is modulated or corrected by means of a traverse adjustment and/or a preferably continuous traverse variation during a winding operation, preferably depending on the bobbin diameter and/or the number of traverse strokes and/or the time and/or said traverse stroke width (HB).

13. The method according to one of the preceding claims, **characterised in that** a velocity profile of said thread guide (15) is predefined between said reversal points (U1, U2) of said traverse stroke (H).

14. The method according to one of the preceding claims, **characterised in that** the velocity profile is constructed independently of said traverse stroke width (HB) during a winding operation and/or is related to an average laying speed.

15. The method according to one of the preceding claims, **characterised in that** the average laying speed is determined by said traverse stroke width (HB), the winding ratio and the bobbin speed.

16. The method according to one of the preceding claims, **characterised in that** for a predetermined winding ratio and a predetermined bobbin speed a certain traverse path length is associated with a pulse of a desired-traverse counter.

17. The method according to one of the preceding claims, **characterised in that** said desired-traverse counter is increased by a certain value for one pulse.

18. The method according to one of the preceding claims, **characterised in that** the value of said desired-traverse counter is supplied to a regulator with the value of an actual-traverse counter of the drive.

19. The method according to one of the preceding claims, **characterised in that** the regulator determines the average correction of the laying speed from the value of the desired- and actual-traverse counter.

20. The method according to one of the preceding claims, **characterised in that** the modulation of said traverse stroke width (HB) is used to achieve formation of an end bead inside the traverse stroke (H) and/or to form a thread reserve, especially outside said traverse stroke (H), wherein the speed of said thread guide (15) can be braked to zero in this case.

21. A thread-winding machine, especially a winder, comprising a traversing device wherein by means of thread guide (15) of the traversing device the thread (F) is alternately guided to and fro laterally relative to the drawing-off direction of the thread between two reversal points (U1, U2) within a traversing stroke (H) for being laid onto a rotating bobbin, and said traversing device has an oscillating drive, and comprising a detecting device for detecting an actual value (I) for an end point of the reversal of said thread guide (15), for carrying out the method according to one of the preceding claims, **characterised by**
- a control device (12) for correcting, preferably shortening or extending, said traversing stroke (H) depending on the position of said end point, and
- said control device (12) deriving an amended desired value (S) for said end point of said reversal of said thread guide (15) depending on a difference determined between the actual value (I) for said end point of said reversal of said thread guide (15) and a first desired value (S) for said end point of said reversal of said thread guide (15), such that the difference between said actual value (I) of said end point during a following traverse stroke (H) and the desired value (S) is reduced.

22. The machine according to claim 21, **characterised by** an input of operating data, a bobbin speed sensor, a desired-traverse counter, an actual-traverse counter on the drive of the traversing device and a processor and control unit to determine an acceleration whilst maintaining a predetermined winding ratio at a certain predefined traverse stroke width (HB) and the given bobbin speed.

23. The machine according to claim 21 or 22, comprising at least one winding mandrel, wherein said traversing device is provided with a controllable drive such that said traverse stroke width (HB) is variable over the winding operation, especially with a pivot drive, **characterised in that** said traversing drive is controlled depending on the bobbin speed and a pre-definable winding ratio, wherein the effective winding ratio is selected by the control system from a plurality of possible winding ratios and specifically both as a function of parameters which influence the crossing angle and also as a function of the effective traverse stroke width (HB).

24. The machine according to claim 21 or 22, comprising at least one winding mandrel and a traverse device, wherein said traverse device is provided with a controllable drive such that the traverse stroke width (HB) is variable over the winding operation, especially with a pivot drive, **characterised in that** the traverse stroke width (HB) to be adhered to by the traverse device is pre-defined, wherein the traverse width (HB) to be pre-defined is defined with respect to a reference datum, preferably with respect to the centre of the traverse stroke which has a pre-determined, preferably fixed, alignment in the surroundings defined by the bobbin unit, especially with respect to the winding mandrel.

25. The machine according to claim 24, **characterised in that** desired reversal points are defined as a function of the pre-defined traverse stroke width (HB), wherein the desired reversal points are preferably variable to favour adherence to the pre-defined traverse stroke width (HB).

26. The machine according to claim 21 or 22, comprising at least one winding mandrel and a traverse device, wherein said traverse device is provided with a controllable drive such that said traverse stroke width (HB) is variable over the winding operation, especially with a pivot drive, **characterised in that** the average speed of the thread guide (15)) over a traverse stroke (H) is derived from the bobbin speed using the effective winding ratio and the effective traverse stroke width (HB).

27. The machine according to claim 21 or 22, comprising at least one winding mandrel and a traverse device, wherein said traverse device is provided with a controllable drive such that said traverse stroke width (HB) is variable over the winding operation, especially with a pivot drive, **characterised in that** the motion of the thread guide (15) over a traverse stroke (H) is controlled according to a pre-defined motion characteristic, wherein an average speed of said thread guide (15) pre-defined by the control system is adhered to.

28. The machine according to claim 27, **characterised in that** said motion characteristic defines acceleration values and/or speed values which are to be adhered to at pre-determined points over the traverse stroke (H).

29. The machine according to claim 28, **characterised in that** the optimal motion characteristic is determined empirically and varies preferably over the winding operation, i.e., between the beginning and the end of the formation of a specific bobbin.

30. The machine according to one of claims 21 to 29, **characterised in that** the movements of a thread guide (15) which moves to and fro, are determined by the movements of a motor rotor and the motor (8) is provided with a control system which makes the rotor turn between reversal points (U1, U2) which enclose an angle-of-rotation spacing of less than 360°, preferably less than 180°.

31. The machine according to claim 21, **characterised in that** said first desired value (S) is the first value of a series of desired values which correspond to a course of the traverse stroke width (HB) over the winding operation.

32. The machine according to claim 30, **characterised in that** the actual value (I) for said end point of said reversal of said thread guide (15) is determined by a detecting device attached to a motor shaft.

## Revendications

1. Procédé d'exploitation d'une machine enroulant du fil, notamment une bobineuse, par lequel, au moyen d'un guide-fil (15) d'un dispositif d'échange, un fil (F) est guidé alternativement en va et vient transversalement au sens d'extraction du fil entre deux points d'inversion (U1, U2) au cours d'une course d'échange (H) pour être posé sur une bobine en rotation, une valeur réelle (I) pour un point terminal d'inversion du guide-fil (15) étant relevée à un point d'inversion (U1, U2) et la course d'échange (H) étant corrigée, de préférence raccourcie ou rallongée, en fonction de la valeur réelle (I) du point terminal lors d'une course suivante (H), **caractérisé en ce que**
- il est prescrit une largeur de course (HB) à respecter par le dispositif d'échange, l'amplitude de course à prescrire (HB) étant définie sur le cours d'un voyage de la bobine par rapport à une donnée de référence, de préférence par rapport au milieu de la course,
- on dérive de l'amplitude de course (HB) au moins une première valeur théorique (S) pour le point terminal de l'inversion du guide-fil (15) et
- en fonction d'une différence déterminée entre la valeur réelle (I) pour le point terminal de l'inversion du guide-fil (15) et la valeur théorique (S) pour le point terminal de l'inversion du guide-fil (15), une valeur théorique modifiée (S) pour le point terminal de l'inversion du guide-fil (15) d'une course suivante (H) est dérivée de manière à réduire la différence entre la valeur réelle (I) et la première valeur théorique (S).

2. Procédé selon la revendication 1, **caractérisé en ce que** la course d'échange (H) est corrigée en fonction de la différence du point terminal par rapport au point d'inversion (U1, U2).

3. Procédé selon une des revendications précédentes, **caractérisé en ce que** la différence entre le point terminal et le point d'inversion (U1, U2) fait l'objet du calcul d'une moyenne sur plusieurs courses (H).

4. Procédé selon une des revendications précédentes, **caractérisé en ce que** la course d'échange (H) est corrigée pendant n'importe quelle course (H).

5. Procédé selon une des revendications précédentes, **caractérisé en ce que** la course d'échange (H) est corrigée pendant la course directement consécutive (H).

6. Procédé selon une des revendications précédentes, **caractérisé en ce qu'**une erreur est calculée à partir de la différence entre le point terminal et le point d'inversion (U1, U2).

7. Procédé selon une des revendications précédentes, **caractérisé en ce que** l'erreur est enregistrée de préférence dans un tableau en fonction de la vitesse d'échange.

8. Procédé selon une des revendications précédentes, **caractérisé en ce que**, dans le cas d'un saut du nombre de doubles courses, on interpole une erreur à laquelle il faut s'attendre à partir du tableau et qu'on la soustrait ou qu'on l'ajoute à l'amplitude de course (HB), de sorte que le raccourcissement de course ou le rallongement de course provoqué par le saut du nombre de doubles courses est compensé.

9. Procédé selon une des revendications précédentes, **caractérisé en ce qu'**on fait varier l'amplitude de course (HB) au cours d'un voyage de la bobine.

10. Procédé selon une des revendications précédentes, **caractérisé en ce qu'**en fonction d'un rapport d'enroulement prédéfini et d'une vitesse de rotation de la bobine, l'entraînement du guide-fil (15) ou du dispositif d'échange est commandé de manière à respecter le rapport d'enroulement à la vitesse de rotation de la bobine ou avec modification de la vitesse de la bobine.

11. Procédé selon la revendication 10, **caractérisé en ce qu'**on fait varier l'amplitude de course (H) et/ou le rapport d'enroulement.

12. Procédé selon une des revendications précédentes, **caractérisé en ce que** la pose du fil (F) est modulée ou corrigée au moyen d'une respiration de course et/ou d'une variation de course de préférence continue pendant un voyage de la bobine, de préférence en fonction du diamètre de la bobine et/ou du nombre de courses et/ou du temps et/ou de l'amplitude de course (HB).

13. Procédé selon une des revendications précédentes, **caractérisé en ce qu'**un profil de vitesse du guide-fil (15) entre les points d'inversion (U1, U2) de la course (H) est prédéfini.

14. Procédé selon une des revendications précédentes, **caractérisé en ce que** le profil de vitesse est constitué indépendamment des amplitudes de course (HB) pendant un voyage de la bobine et/ou est rapporté à une vitesse de pose moyenne.

15. Procédé selon une des revendications précédentes, **caractérisé en ce que** la vitesse de pose moyenne est déterminée par l'amplitude de course (HB), le rapport d'enroulement et la vitesse de rotation de la bobine.

16. Procédé selon une des revendications précédentes, **caractérisé en ce que**, pour un rapport d'enroulement prédéfini et une vitesse de rotation prédéfinie de la bobine, une certaine trajectoire de course est associée à une impulsion d'un compteur de course théorique.

17. Procédé selon une des revendications précédentes, **caractérisé en ce que** le compteur de course théorique monte à raison d'une certaine valeur lors d'une impulsion.

18. Procédé selon une des revendications précédentes, **caractérisé en ce que** la valeur du compteur de course théorique est communiquée avec la valeur d'un compteur de course réelle de l'entraînement à un régulateur.

19. Procédé selon une des revendications précédentes, **caractérisé en ce que** le régulateur détermine à partir de la valeur du compteur de course théorique et réelle une correction moyenne de la vitesse de pose.

20. Procédé selon une des revendications précédentes, **caractérisé en ce que** la modulation de l'amplitude de course (HB) est utilisée pour réaliser une formation de bourrelet terminal au cours de la course (H) et/ou pour la formation d'une réserve de fil, notamment en dehors de la course (H), la vitesse du guide-fil (15) pouvant alors être freinée jusqu'à zéro.

21. Machine enroulant du fil, notamment bobineuse, comportant un dispositif d'échange, dans laquelle, au moyen d'un guide-fil (15) d'un dispositif d'échange, le fil (F) est guidé alternativement en va et vient transversalement au sens d'extraction du fil entre deux points d'inversion (U1, U2) pendant une course d'échange (H) pour être posé sur une bobine en rotation et le dispositif d'échange dispose d'un entraînement oscillant, ainsi qu'un dispositif d'enregistrement servant à enregistrer une valeur réelle (I) pour un point terminal lors de l'inversion du guide-fil (15), pour la réalisation du procédé selon une des revendications précédentes, **caractérisé par**
- un dispositif de commande (12) pour la correction, de préférence le raccourcissement ou le rallongement, de la course d'échange (H) en fonction de la position du point terminal et
- en ce que le dispositif de commande (12), en fonction d'une différence déterminée entre la valeur réelle (I) pour le point terminal de l'inversion du guide-fil (15) et une première valeur théorique (S) pour le point terminal de l'inversion du guide-fils (15), dérive une valeur théorique modifiée (S) pour le point terminal de l'inversion du guide-fil (15) de manière à réduire la différence entre la valeur réelle (I) du point terminal lors d'une course suivante (H) et la valeur théorique (S).

22. Machine selon la revendication 21, **caractérisée par** une saisie de données d'exploitation, un tachymètre de bobine, un compteur de courses théoriques, un compteur de courses réelles sur l'entraînement du dispositif d'échange et une unité de calcul et de commande pour la détermination d'une valeur d'accélération en respectant un rapport d'enroulement prédéfini avec une certaine amplitude de course prédéfinie (HB) et la vitesse de rotation donnée de la bobine.

23. Machine selon la revendication 21 ou 22, comportant au moins un mandrin de bobine, dans laquelle le dispositif d'échange est équipé d'une commande contrôlable de manière à ce que l'amplitude de course (HB) puisse varier sur le voyage de la bobine, notamment une commande de pivotement, **caractérisée en ce que** la commande d'échange est contrôlée en fonction de la vitesse de rotation de la bobine et d'un rapport d'enroulement prescriptible, le rapport d'enroulement effectif de la commande étant choisi parmi une multitude de rapports d'enroulement possibles et ce aussi bien en fonction de paramètres qui influent sur l'angle de croisement qu'en fonction de l'amplitude de course réelle (HB).

24. Machine selon la revendication 21 ou 22, comportant au moins un mandrin de bobine et un dispositif d'échange, dans laquelle le dispositif d'échange est équipé d'une commande contrôlable de manière à ce que l'amplitude de course (HB) puisse varier sur le voyage de la bobine, notamment une commande de pivotement, **caractérisée en ce que** l'amplitude de course (HB) à respecter par le dispositif d'échange est prédéfinie, l'amplitude de course à prescrire (HB) étant définie par rapport à une donnée de référence, de préférence par rapport au milieu de la course, cette donnée de référence présentant, dans l'environnement défini par l'agrégat de bobine, notamment par rapport au mandrin de la bobine, une orientation prédéfinie, de préférence fixe.

25. Machine selon la revendication 24, **caractérisée en ce que** les points d'inversion théoriques sont modifiables en fonction de l'amplitude de course prédéfinie (HB), les points d'inversion théoriques étant de préférence modifiables afin de favoriser le respect de l'amplitude de course prédéfinie (HB).

26. Machine selon la revendication 21 ou 22, comportant au moins un mandrin de bobine et un dispositif d'échange, dans laquelle le dispositif d'échange est équipé d'une commande contrôlable de manière à ce que l'amplitude de course (HB) puisse varier sur le voyage de la bobine, notamment une commande de pivotement, **caractérisée en ce que** la vitesse moyenne du guide-fil (15) est dérivée sur une course (H) de la vitesse de rotation de la bobine en se basant sur le rapport d'enroulement effectif et sur l'amplitude de course réelle (HB).

27. Machine selon la revendication 21 ou 22, comportant au moins un mandrin de bobine et un dispositif d'échange, dans laquelle le dispositif d'échange est équipé d'une commande contrôlable de manière à ce que l'amplitude de course (HB) puisse varier sur le voyage de la bobine, notamment une commande de pivotement, **caractérisée en ce que** le mouvement du guide-fil (15) sur une course (H) est contrôlé suivant une caractéristique de mouvement prédéfinie, tandis qu'une vitesse moyenne du guide-fil (15) prédéfinie par la commande est respectée.

28. Machine selon la revendication 27, **caractérisée en ce que** la caractéristique de mouvement définit des valeurs d'accélération et/ou des valeurs de vitesse qui doivent être respectées à certains points sur la course (H).

29. Machine selon la revendication 28, **caractérisée en ce que** la caractéristique de mouvement est déterminée empiriquement et change de préférence pendant le voyage de la bobine, c'est-à-dire entre le début et la fin de la formation d'une certaine bobine.

30. Machine selon une des revendications 21 à 29, **caractérisée en ce que** les mouvements d'un guide-fil (15) allant et venant sont définis par les mouvements d'un rotor à moteur et que le moteur (8) est équipé d'une commande qui fait tourner le rotor entre des points d'inversion (U 1, U2) qui circonscrivent un écart d'angle de rotation de moins de 360°, de préférence moins de 180°.

31. Machine selon la revendication 21, **caractérisée en ce que** la première valeur théorique indiquée (S) est la première valeur d'une série de valeurs théoriques qui correspond à un cours de l'amplitude de course (HB) sur le voyage de la bobine.

32. Machine selon la revendication 30, **caractérisée en ce que** la valeur réelle (I) pour le point terminal de l'inversion du guide-fil (15) est relevée par un dispositif d'enregistrement installé sur un arbre moteur.
